# EUROPÄISCHE PATENTSCHRIFT

(11) **EP 4 176 421 B1**
(45) Veröffentlichungstag und Bekanntmachung des Hinweises auf die Patenterteilung: **28.01.2026**
(21) Anmeldenummer: 21728458.7
(22) Anmeldetag: 12.05.2021
(51) Int. Cl.: G08B 25/00, G08B 25/04, G08B 25/14, G08B 17/00

(54) **VERFAHREN ZUM AUTOMATISCHEN IDENTIFIZIEREN VON BRANDMELDERN**
METHOD FOR AUTOMATICALLY IDENTIFICATION FIRE ALARMS
PROCÉDÉ D'IDENTIFICATION AUTOMATIQUE DE DÉTECTEURS D'INCENDIE

(30) Priorität: 03.07.2020 EP 20183864
(43) Veröffentlichungstag der Anmeldung: 10.05.2023
(73) Patentinhaber: Siemens Schweiz AG, 8047 Zürich (CH)
(72) Erfinder: KUNZE, Axel, 8005 Zürich (CH); HUBER, Andreas, 8247 Flurlingen (CH)
(74) Vertreter: Siemens Patent Attorneys
(86) Internationale Anmeldenummer: PCT/EP2021/062717
(87) Internationale Veröffentlichungsnummer: WO 2022/002471

(56) Entgegenhaltungen:
- EP-A1- 1 174 838
- EP-A1- 1 703 481
- DE-C1- 4 038 992

## Beschreibung

Die Erfindung betrifft ein Verfahren zur automatischen Identifikation von Brandmeldern eines Brandmeldesystems. Die Brandmelder sind an eine Busleitung angeschlossen. Die Busleitung ist an eine im Folgenden kurz als Zentrale bezeichnete Zentraleinheit (Brandmeldezentrale) angeschlossen. Eine solche Zentraleinheit wird in der Fachterminologie oftmals auch als Panel bezeichnet. Die Busleitung ist als Ring an die Zentrale angeschlossen. Die Busleitung geht also von der Zentrale aus und endet bei der Zentrale. Eine Übertragung von Daten und/oder Energie über die Busleitung und ausgehend von der Zentrale ist grundsätzlich in jeder der beiden denkbaren Richtungen möglich. Auf diese Weise kann bei einem Defekt der Busleitung die Übertragung von Daten und/oder Energie ausgehend von der Zentrale in die beiden aufgrund des Defekts resultierenden Segmente der Busleitung erfolgen. Die Busleitung wird im Folgenden als Übertragungsleitung bezeichnet. Aufgrund der (ohne eine Fehlersituation) ringförmigen Topologie handelt es sich bei der Übertragungsleitung um eine Übertragungsringleitung. Von dieser können Stichabzweige abgehen.

Aus dem deutschen Patent DE 40 38 992 C1 ist ein Verfahren zur automatischen Zuordnung von Melderadressen bei einer Gefahrenmeldeanlage mit einer Zentrale und zumindest einer damit verbundenen Meldeprimärleitung, auf der mehrere mit zumindest einer Übertragungseinrichtung, einem Meßwertspeicher, einem Adreßspeicher, einer Spannungsmeßeinrichtung und einem Schalter gebildete Gefahrenmelder angeordnet sind, bekannt. Es wird von der Zentrale in einer ersten Phase eine Ruhespannung an die Leitung gelegt, wodurch die Melder mit Energie versorgt werden. Es wird in einer zweiten Phase eine Kurzschließspannung an die Leitung gelegt, wodurch alle Melder, deren Adreßspeicher leer ist, die Leitung mittels des Schalters kurzschließen. Es wird in einer dritten Phase der Leitung ein Meßstrom eingeprägt, und die dadurch am ersten Melder mit geschlossenem Schalter abfallende Spannung von der Spannungsmeßeinrichtung ermittelt und ihr Wert in dem Meßwertspeicher gespeichert. Es wird in einer vierten Phase eine Abfragespannung an die Leitung gelegt, wodurch der Melder, dessen Meßwertspeicher belegt, dessen Adreßspeicher aber leer ist, kommunikationsfähig wird und von der Zentrale eine Adresse zugeteilt bekommt, die er im Adreßspeicher ablegt.

Aus der europäischen Patentanmeldung EP 1 174 838 A1 sind ein Verfahren und eine Einrichtung zur Installation von peripheren Geräten bekannt. Das Verfahren dient zur Installation von peripheren Geräten an Standorten mit einer Verbindung zu einer Zentraleinheit. Bei der Installation wird die jeweilige Position des Installateurs zusammen mit der zugehörigen Zeitinformation registriert, und in der Zentraleinheit wird der Zeitpunkt der Installation des peripheren Geräts gespeichert. Die beiden Zeitinformationen werden miteinander verknüpft und daraus wird der Standort des peripheren Geräts zum Zeitpunkt der Installation gewonnen. Die Einrichtung zur Durchführung dieses Verfahrens umfasst eine mobile Station, welche mit Mitteln für die Bestimmung der jeweiligen Position der Station und mit Mitteln für die Registrierung dieser Position in Funktion von der Zeit ausgerüstet ist. Ausserdem sind Mittel für die zeitgenaue Meldung der Installation eines peripheren Geräts an die Zentraleinheit sowie Mittel für die Verknüpfung der Installationszeit mit der Position der Station zu dieser Zeit vorgesehen.

Bei einer Installation von für eine Übertragung von Daten und/oder Energie über die Busleitung adressierten Brandmeldern muss deren technische Identifikation dem jeweiligen Installationsort zugeordnet werden. Zu der technischen Identifikation gehören zum Beispiel eine Busadresse des Brandmelders, eine Seriennummer des Brandmelders, eine Hardware-Adresse oder dergleichen.

Heute wird eine solche Identifikation zum Beispiel über die Reihenfolge der Brandmelder entlang der Übertragungsleitung gelöst. Dafür ist allerdings notwendig, dass die Kabelführung, also die Führung der Übertragungsleitung, bekannt ist. Eine andere Möglichkeit besteht im Auslösen eines Brandmelders, dem Aufzeichnen dieser Auslösungen inklusive der jeweiligen Identifikation des ausgelösten Brandmelders und dem anschließenden Zuordnen mithilfe von speziellen Tools.

Allen aktuell bekannten Verfahren ist gemeinsam, dass sie manuelle Schritte erforderlich machen, welche zeitaufwendig und fehleranfällig sind. Entsprechend ist eine anschließende Verifikation der Richtigkeit einer so ausgeführten Identifikation notwendig. Dabei ist je nach Verfahren eine Testabdeckung von 100% notwendig.

Eine Aufgabe der Erfindung besteht entsprechend darin, ein Verfahren zur Identifikation von Brandmeldern anzugeben, das automatisch ablaufen kann.

Diese Aufgabe wird erfindungsgemäß mittels eines Verfahrens mit den Merkmalen des Anspruchs 1 gelöst.

Bei dem hier vorgeschlagenen Verfahren zur automatischen Identifikation von Brandmeldern in einem Brandmeldesystem und in einem Gebäude, bei dem das Brandmeldesystem als Geräte eine Zentrale, über eine Übertragungsringleitung an die Zentrale angeschlossene Brandmelder sowie die Übertragungsringleitung umfasst, basiert die automatische Identifikation auf Abständen (Luftlinienentfernung) oder mit anderen Worten auf Luftlinienabständen zwischen den Geräten einerseits und Leitungslängen (im folgenden Distanzen genannt) oder mit anderen Worten auf Leitungsdistanzen zwischen den Geräten andererseits. Die Luftlinienabstände sind insbesondere die kürzest möglichen Abstände jeweils zwischen zwei Geräten. Die Abstände bzw. Luftlinienabstände liegen in Form von Floorplan-Daten vor oder werden auf Basis von Floorplan-Daten im Rahmen des Verfahrens ermittelt. Die Distanzen bzw. Leitungsdistanzen werden messtechnisch entlang der Übertragungsringleitung mittels Widerstandsmessungen beim sequentiellen Anschalten der Brandmelder an die Übertragungsleitung ermittelt.

Das Verfahren basiert also auf der Verwendung zweier technischer Informationsquellen. Die erste Informationsquelle sind der Floorplan und die davon umfassten Daten. Die zweite Informationsquelle ist eine von der Zentrale ausgeführte (grundsätzlich an sich bekannte) Messung entlang der Übertragungsleitung.

Der Floorplan umfasst, zum Beispiel in Form von CAD-Daten, die Installationsorte der Brandmelder und der Zentrale. Speziell bei Neubauten liegen heute fast ausnahmslos CAD-Pläne der Gebäude oder eines Stockwerks oder auch nur eines Raums vor. In solchen Plänen sind die Positionen der Brandmelder und der Zentrale verzeichnet. Solche Daten sind elektronisch auswertbar und werden im Rahmen des hier vorgeschlagenen Verfahrens elektronisch ausgewertet.

Bei der Messung entlang der Übertragungsleitung ermittelt die Zentrale auf Basis des spezifischen Widerstands der Übertragungsleitung und in grundsätzlich an sich bekannter Art und Weise die Leitungswiderstände (Widerstände der Übertragungsleitung) zu den einzelnen an die Übertragungsleitung angeschlossenen Brandmeldern und ermittelt daraus zum einen die Distanzen zwischen jeweils zwei entlang der Übertragungsleitung benachbarten Brandmeldern und zum anderen zwischen der Zentrale und dem entlang der Übertragungsleitung ersten Brandmelder sowie zwischen der Zentrale und dem entlang der Übertragungsleitung letzten Brandmelder. Im Rahmen dieser Messung ermittelt die Zentrale auch eine Brandmelderabfolge, also eine Reihenfolge der Brandmelder entlang der Übertragungsleitung.

Bei dem Verfahren wird mittels der Abstände und der Distanzen ein Graph erzeugt. Dieser umfasst eine Menge potenzieller Anschlussreihenfolgen. Diese Menge umfasst zumindest eine potenzielle Anschlussreihenfolge. Die Brandmelderabfolge sowie die oder jede potenzielle Anschlussreihenfolge umfassen jeweils Bezeichnungen. Die Bezeichnungen der Brandmelderabfolge referenzieren jeweils einen an die Übertragungsleitung angeschlossenen Brandmelder. Die Bezeichnungen der oder jeder potenziellen Anschlussreihenfolge referenzieren jeweils einen nach den Floorplan-Daten vorgesehenen Brandmelder. Der Anschluss der Geräte an die Übertragungsleitung legt eine Anschlussreihenfolge fest und es ergibt sich aufgrund der Anschlussreihenfolge die Brandmelderabfolge. Aus der Menge potenzieller Anschlussreihenfolgen wird im Rahmen des Verfahrens eine zu der Brandmelderabfolge passende potenzielle Anschlussreihenfolge ermittelt, indem in einer Mehrzahl potenzieller Anschlussreihenfolgen ein auf genau einer Ebene der potenziellen Anschlussreihenfolgen genau einmal vorkommender Brandmelder manuell ausgelöst wird und eine aufgrund einer solchen Auslösung von dem ausgelösten Brandmelder zurückgemeldete Bezeichnung an der durch die jeweilige Ebene in der Anschlussreihenfolge bezeichneten Position in der Brandmelderabfolge gesucht wird. Aufgrund der als passend ermittelten potenziellen Anschlussreihenfolge resultiert als Ergebnis des Verfahrens eine Entsprechung der von der Brandmelderabfolge einerseits und der ermittelten Anschlussreihenfolge andererseits umfassten Bezeichnungen, und zwar in deren Reihenfolge innerhalb der Brandmelderabfolge bzw. der ermittelten Anschlussreihenfolge. Die ermittelte Entsprechung stellt die mit dem Verfahren angestrebte Identifikation der Brandmelder dar.

Zur gedanklichen Prüfung, ob die ermittelte Entsprechung die angestrebte Identifikation der Brandmelder sein kann, muss man sich Folgendes vergegenwärtigen: Die ermittelte Anschlussreihenfolge umfasst die Bezeichnungen der Brandmelder in den Abstandsdatensätzen, also die Bezeichnungen der Brandmelder in der ersten Datenbasis. Die erste Datenbasis sind die Floorplan-Daten oder die erste Datenbasis basiert auf den Floorplan-Daten. Die ermittelte Anschlussreihenfolge umfasst also die Bezeichnungen der Brandmelder in den Floorplan-Daten. Die Brandmelderabfolge umfasst die Bezeichnungen der Brandmelder in den Distanzdatensätzen. Die dortigen Bezeichnungen sind zum Beispiel die Busadressen der Brandmelder oder dergleichen. Durch die gefundene Entsprechung der Brandmelderabfolge und der ermittelten Anschlussreihenfolge ist also eine eindeutige Zuordnung der nach dem Floorplan vorgesehenen Brandmelder zu den an die Übertragungsleitung angeschlossenen Brandmeldern und umgekehrt möglich. Dies stellt die angestrebte Identifikation der Brandmelder dar. Jeder an die Übertragungsleitung angeschlossene Brandmelder ist eindeutig als genau einer der nach dem Floorplan vorgesehenen Brandmelder identifiziert (und umgekehrt).

Mit der Zuordnung jeweils einer in dem Floorplan verwendeten symbolischen Bezeichnung zu jedem Brandmelder liegt eine eindeutige Beziehung zwischen den realen Brandmeldern und den Floorplan-Daten fest. Über diese Beziehung kann über die aus den Floorplan-Daten stammende symbolische Bezeichnung hinaus auch auf weitere Floorplan-Daten zugegriffen werden.

Das Verfahren ist zur automatischen Ausführung bevorzugt in Form eines Computerprogramms realisiert. Das Computerprogramm ist eine Implementierung des gegenständlichen Verfahrens zur automatischen Identifikation von Brandmeldern. Die Erfindung ist damit einerseits auch ein Computerprogramm mit durch einen Computer ausführbaren Programmcodeanweisungen und andererseits ein Speichermedium mit einem derartigen Computerprogramm, also ein Computerprogrammprodukt mit Programmcodemitteln, sowie schließlich auch eine Vorrichtung, in deren Speicher als Mittel zur Durchführung des Verfahrens und seiner Ausgestaltungen ein solches Computerprogramm geladen oder ladbar ist.

Wenn im Folgenden Verfahrensschritte oder Verfahrensschrittfolgen beschrieben werden, bezieht sich dies auf Aktionen, die aufgrund des Computerprogramms oder unter Kontrolle des Computerprogramms erfolgen, sofern nicht ausdrücklich darauf hingewiesen ist, dass einzelne Aktionen durch einen Benutzer des Computerprogramms veranlasst werden. Zumindest bedeutet jede Verwendung des Begriffs "automatisch", dass die betreffende Aktion aufgrund des Computerprogramms oder unter Kontrolle des Computerprogramms erfolgt.

Anstelle eines Computerprogramms mit einzelnen Programmcodeanweisungen kann die Implementierung des hier und im Folgenden beschriebenen Verfahrens auch in Form von Firmware erfolgen. Dem Fachmann ist klar, dass anstelle einer Implementation eines Verfahrens in Software stets auch eine Implementation in Firmware oder in Firm- und Software oder in Firm- und Hardware möglich ist. Daher soll für die hier vorgelegte Beschreibung gelten, dass von dem Begriff Software oder dem Begriff Computerprogramm auch andere Implementationsmöglichkeiten, nämlich insbesondere eine Implementation in Firmware oder in Firm- und Software oder in Firm- und Hardware, umfasst sind.

Die Erfindung ist schließlich auch eine zur Ausführung des Verfahrens bestimmte und eingerichtete Vorrichtung. Als eine solche Vorrichtung kommt die Zentrale des Brandmeldesystems oder eine Zentrale aus einer Gruppe mehrerer Zentralen des Brandmeldesystems in Betracht. Im Falle einer externen und entweder dauerhaft oder lediglich temporär an das Brandmeldesystem angeschlossenen Vorrichtung als Mittel zur Ausführung des Verfahrens umfasst das Verfahren die zusätzlichen Verfahrensschritte einer Übermittlung der im Rahmen des Verfahrens von der Zentrale ermittelten Daten an diese Vorrichtung zur dortigen Weiterverarbeitung. Beispiele für solche Vorrichtungen sind ein sogenanntes Edge-Device oder zumindest ein Gerät oder eine Gruppe von Geräten in der sogenannten Cloud.

Die jeweilige Vorrichtung, insbesondere die Zentrale, umfasst zur Ausführung des hier vorgeschlagenen Verfahrens in grundsätzlich an sich bekannter Art und Weise eine Verarbeitungseinheit in Form von oder nach Art eines Mikroprozessors sowie einen Speicher, in dem eine Implementation des Verfahrens in Software gespeichert ist oder eine Implementation in Soft- und Firmware gespeichert bzw. eingeprägt ist. Beim Betrieb der Zentrale führt diese das Verfahren aus, zum Beispiel bei einer erstmaligen Inbetriebnahme eines die Zentrale umfassenden Brandmeldesystems. Der Zentrale werden dafür die Floorplan-Daten in grundsätzlich an sich bekannter Art und Weise verfügbar gemacht, zum Beispiel indem die Zentrale über eine Netzwerk-Verbindung (Ethernet oder dergleichen) zumindest temporär auf einen Speicher mit diesen Daten zugreifen kann.

Für die weitere Beschreibung gilt zur Vermeidung unnötiger Wiederholungen, dass Merkmale und Details, die im Zusammenhang mit dem genannten Verfahren zur automatischen Identifikation von Brandmeldern sowie eventueller Ausgestaltungen beschrieben sind, selbstverständlich auch im Zusammenhang mit und im Hinblick auf die zur Durchführung des Verfahrens eingerichtete Vorrichtung, also insbesondere eine Zentrale eines Brandmeldesystems, und umgekehrt gelten. Dementsprechend kann das Verfahren auch mittels einzelner oder mehrerer Verfahrensmerkmale fortgebildet sein, die sich auf von einer entsprechenden Vorrichtung ausgeführte Verfahrensschritte beziehen, und auch die Vorrichtung kann durch Mittel zur Ausführung von im Rahmen des Verfahrens ausgeführten Verfahrensschritten fortgebildet sein. Folglich gelten Merkmale und Details, die im Zusammenhang mit dem gegenständlichen Verfahren beschrieben sind, selbstverständlich auch im Zusammenhang mit und im Hinblick auf die zur Durchführung des Verfahrens bestimmte Vorrichtung und jeweils umgekehrt, so dass bezüglich der Offenbarung zu den einzelnen Aspekten der Erfindung stets wechselseitig Bezug genommen wird bzw. werden kann.

Vorteilhafte Ausgestaltungen der Erfindung sind Gegenstand der Unteransprüche. Dabei verwendete Rückbeziehungen innerhalb der Ansprüche weisen auf die weitere Ausbildung des Gegenstandes des in Bezug genommenen Anspruchs durch die Merkmale des jeweiligen abhängigen Anspruchs hin. Sie sind nicht als ein Verzicht auf die Erzielung eines selbständigen, gegenständlichen Schutzes für die Merkmale oder Merkmalskombinationen eines abhängigen Anspruchs zu verstehen. Des Weiteren ist im Hinblick auf eine Auslegung der Ansprüche sowie der Beschreibung bei einer näheren Konkretisierung eines Merkmals in einem abhängigen Anspruch davon auszugehen, dass eine derartige Beschränkung in den jeweils vorangehenden Ansprüchen sowie einer allgemeineren Ausführungsform des gegenständlichen Verfahrens nicht vorhanden ist. Jede Bezugnahme in der Beschreibung auf Aspekte abhängiger Ansprüche ist demnach auch ohne speziellen Hinweis ausdrücklich als Beschreibung optionaler Merkmale zu lesen.

Bei einer Ausführungsform des Verfahrens ist vorgesehen, dass für jedes Gerät des Brandmeldesystems eine symbolische und im Rahmen des Verfahrens verwendete Bezeichnung vorliegt, dass Abstandsdatensätze vorliegen oder im Rahmen des Verfahrens erzeugt werden, welche die symbolischen Bezeichnungen jeweils zweier Geräte des Brandmeldesystems sowie einen Abstand zwischen den jeweiligen Geräten umfassen, dass jeder Abstandsdatensatz die Bezeichnungen der jeweiligen Geräte als Anfangs- und Endgerät umfasst, dass entlang der Übertragungsleitung messtechnisch Distanzen zwischen den Geräten des Brandmeldesystems ermittelt und in der Reihenfolge der Messung entlang der Übertragungsleitung als Distanzdatensätze gespeichert werden, dass im Rahmen des Verfahrens auf Basis der Abstandsdatensätze und der Distanzdatensätze ein Graph erzeugt wird und dass der erzeugte Graph die oder jede potenzielle Anschlussreihenfolge umfasst, nämlich die oder eine potenzielle Anschlussreihenfolge, die im Rahmen des Verfahrens in Bezug auf die Brandmelderabfolge untersucht wird. Die oben genannten symbolischen Bezeichnungen der Brandmelder stammen zum Beispiel aus den Floorplan-Daten und sind in einem solchen Falle dort bereits als symbolische Bezeichnungen der Brandmelder angelegt. Auf die Bezeichnungen der jeweiligen Geräte in einem Abstandsdatensatz wird als Anfangs- und Endgerät Bezug genommen (jeder Abstandsdatensatz umfasst die Bezeichnungen der jeweiligen Geräte als Anfangs- und Endgerät).

Bei dieser Ausführungsform des Verfahrens kodieren die Abstandsdatensätze die oben genannten Abstände zwischen den Geräten und die Distanzdatensätze die ebenfalls oben genannten Distanzen zwischen den Geräten. Die Abstandsdatensätze und die Distanzdatensätze sind die erste bzw. zweite Informationsquelle.

Bei einer weiteren Ausführungsform des Verfahrens wird der im Rahmen des Verfahrens erzeugte Graph in mehreren Schritten erzeugt. In einem ersten Schritt wird in dem Graph ein die Zentrale repräsentierender Knoten angelegt und mit der symbolischen Bezeichnung der Zentrale bezeichnet. Anschließend werden die Distanzdatensätze entsprechend ihrer Reihenfolge nacheinander abgearbeitet. Dabei werden zu dem jeweils betrachteten Distanzdatensatz und der Bezeichnung des zuletzt angelegten Knotens passende Abstandsdatensätze gesucht. Für jeden gefundenen Abstandsdatensatz wird in dem Graph ein neuer Knoten mit der Bezeichnung des Zielgeräts des jeweiligen Abstandsdatensatzes angelegt und mit dem im vorangehenden Schritt angelegten Knoten verbunden. Das Verfahren wird sodann mit jeweils einem neuen Schritt mit der Abarbeitung der Distanzdatensätze fortgesetzt, bis alle Distanzdatensätze abgearbeitet sind.

Diese Ausführungsform des Verfahrens ist ein Beispiel für eine Erzeugung eines Graphen, welcher zumindest einen Weg zwischen einem ersten, die Zentrale repräsentierenden Knoten und einem letzten, ebenfalls die Zentrale repräsentierenden Knoten umfasst. Jedem Knoten wurde im Rahmen des Verfahrens eine symbolische Bezeichnung zugeordnet und aus der Abfolge der Knoten dieses Wegs ergibt sich eine Abfolge symbolischer Bezeichnungen. Ein solcher Weg ergibt sich aufgrund eines entsprechenden Teilbaums des Graphen. Die Begriffe Weg und Teilbaum sind insoweit synonym: jeder Teilbaum des Graphen beschreibt/definiert einen Weg in dem Graph; jeder Weg in dem Graph basiert auf einem Teilbaum des Graphen. Berücksichtigt werden alle entlang des Weges vorkommenden symbolischen Bezeichnungen ohne die erste symbolische Bezeichnung (bezeichnet die Zentrale) und die letzte symbolische Bezeichnung (bezeichnet ebenfalls die Zentrale). Dies ist eine Folge symbolischer Bezeichnungen und diese Folge (jede derartige Folge) ist eine potenzielle Anschlussreihenfolge.

Bei vorteilhaften Ausführungsformen des Verfahrens erfolgt die messtechnische Ermittlung der Distanzen entweder in genau einer Messrichtung oder nach einem speziellen Verfahren, das zum Beispiel als Teilverfahren innerhalb des hier vorgeschlagenen Verfahrens implementiert ist. Bei diesem Teilverfahren erfolgt die messtechnische Ermittlung der Distanzen ausgehend von der Zentrale zumindest abschnittweise in einer ersten Messrichtung und nachfolgend, ebenso ausgehend von der Zentrale, zumindest abschnittweise in einer der ersten Messrichtung entgegengesetzten zweiten Messrichtung (Distanzmessung in beide Messrichtungen), wobei mit den Messungen in der ersten Messrichtung und der zweiten Messrichtung insgesamt alle Brandmelder zumindest einmal erfasst werden. Dieses Teilverfahren der Distanzmessung in beide Messrichtungen kommt als Basis für ein später ablaufendes Verfahren, insbesondere ein Test- oder Identifikationsverfahren in Betracht und ist in dem Sinne davon unabhängig, dass eine Ausführung eines später ablaufenden Verfahrens für das Teilverfahren der Distanzmessung in beide Messrichtungen nicht notwendig ist. Dieses Teilverfahren der Distanzmessung in beide Messrichtungen kommt bevorzugt als Basis für das bisher beschriebene Verfahren und dessen Ausgestaltungen in Betracht und ist in dem Sinne davon unabhängig, dass eine spätere Ausführung des bisher beschriebenen Verfahrens und eventueller Ausgestaltungen für das Teilverfahren der Distanzmessung in beide Messrichtungen nicht notwendig ist. Die Distanzmessung in beide Messrichtungen kann völlig unabhängig von jeder Form einer später erfolgenden Verwendung der bei dieser Distanzmessung erhaltenen Messwerte (Distanzmesswerte) erfolgen. Eine separate Beanspruchung der Distanzmessung in beide Messrichtungen ohne Einbeziehung von Merkmalen des hier vorgeschlagenen Verfahrens zum automatischen Identifizieren von Brandmeldern bleibt ausdrücklich vorbehalten und für die weitere Beschreibung gilt, dass bei der Erläuterung der Distanzmessung in beide Messrichtungen deren Unabhängigkeit von dem Verfahren zum automatischen Identifizieren von Brandmeldern stets und ausdrücklich mitzulesen ist.

Das Verfahren zum Messen in zwei Richtungen in einer von einer späteren Ausführung von Test- oder Identifikationsverfahren unabhängigen Form lässt sich kurz wie folgt definieren: Verfahren zur Durchführung von Messungen in einem Brandmeldesystem und in einem Gebäude, wobei das Brandmeldesystem als Geräte eine Zentrale sowie über eine Übertragungsleitung an die Zentrale angeschlossene Brandmelder umfasst, wobei das Brandmeldesystem diese Geräte und die Übertragungsleitung umfasst, wobei eine messtechnische Ermittlung von Distanzen in dem Brandmeldesystem ausgehend von der Zentrale zumindest abschnittweise in einer ersten Messrichtung und, ebenso ausgehend von der Zentrale, zumindest abschnittweise in einer der ersten Messrichtung entgegengesetzten zweiten Messrichtung erfolgt und wobei mit den Messungen in der ersten Messrichtung und der zweiten Messrichtung insgesamt alle Brandmelder zumindest einmal erfasst werden.

Der Vorteil der Erfindung besteht darin, dass die Identifikation der Brandmelder automatisch oder zumindest im Wesentlichen automatisch ablaufen kann und damit die bisher unvermeidlichen Fehlerquellen beseitigt sind. Ein weiterer Vorteil besteht darin, dass zum Beispiel bei einem notwendigen Austausch eines Brandmelders dessen Position im Gebäude/im Stockwerk/im Raum genau bekannt ist, nämlich aus den Floorplan-Daten, indem auf Basis des hier vorgeschlagenen Verfahrens eine genaue Zuordnung (Identifikation) der physikalischen Brandmelder mit Netzwerkadresse (Busadresse) und/oder Seriennummer oder dergleichen zu den Florplan-Daten gegeben ist.

Nachfolgend wird ein Ausführungsbeispiel der Erfindung anhand der Zeichnung näher erläutert. Einander entsprechende Gegenstände oder Elemente sind in allen Figuren mit den gleichen Bezugszeichen versehen.

Das Ausführungsbeispiel ist nicht als Einschränkung der Erfindung zu verstehen. Die Erfindung ist in Anspruch 1 definiert.

Es zeigen
- FIG 1: einen sogenannten Floorplan mit Brandmeldern und einer Brandmeldezentrale (Zentrale),
- FIG 2: ein Brandmeldesystem mit einer Zentrale, einer an die Zentrale angeschlossenen Übertragungsleitung und an die Übertragungsleitung und damit auch an die Zentrale angeschlossenen Brandmeldern,
- FIG 3: eine erste und eine zweite Datenbasis mit Abstandsdatensätzen bzw. Distanzdatensätzen,
- FIG 4: einen im Rahmen des hier vorgeschlagenen Verfahrens und auf Basis der Abstands- und Distanzdatensätze entstehenden Graph,
- FIG 5: einen reduzierten Graph und daraus resultierende potenzielle Anschlussreihenfolgen sowie eine Brandmelderabfolge und
- FIG 6: eine schematisch vereinfachte Darstellung eines Computerprogramms als Implementation des hier vorgeschlagenen Verfahrens.

Die Darstellung in FIG 1 zeigt einen einfachen sogenannten Floorplan - also einen Grundriss oder einen Stockwerksplan eines nicht weiter dargestellten Gebäudes - mit Brandmeldern 10 und einer die Brandmelder 10 steuernden und überwachenden Zentrale (Brandmeldezentrale, Zentraleinheit) 12. Regelmäßig besitzen Brandmelder 10 von der Zentrale 12 erkennbare und im Floorplan verzeichnete Unterscheidungsmerkmale, die zur Identifikation herangezogen werden können. Beispielsweise lassen sich die Typen der Melder - Handfeuermelder, Wärmemelder, optische Rauchmelder, kombinierte Melder, Ein- und Ausgabebausteine - unterscheiden.

Die Brandmelder 10 sind mittels einer im Folgenden mitunter kurz als Übertragungsleitung 14 (FIG 2) bezeichneten Übertragungsringleitung, ggf. einer Übertragungsringleitung mit einem Stichabzweig oder mehreren Stichabzweigen, an die Zentrale 12 angeschlossen. Jedem Brandmelder 10 ist in dem Floorplan eine grundsätzlich frei wählbare, aber innerhalb des Floorplans eindeutige symbolische Bezeichnung zugeordnet. In der Darstellung in FIG 1 sind die Brandmelder 10 symbolisch mit "M1", "M2" usw. bezeichnet und die Zentrale 12 ist symbolisch mit "Z" bezeichnet.

Die Anzahl der Brandmelder 10 ist für die hier vorgelegte Beschreibung gewählt und im Interesse einer übersichtlichen Darstellung umfasst der gezeigte Floorplan nur wenige Brandmelder 10. In der Praxis ist eine deutlich größere Anzahl von Brandmeldern 10 üblich. Der hier vorgeschlagene Ansatz eignet sich gleichermaßen für viele Brandmelder 10, zum Beispiel zwanzig, dreißig und mehr Brandmelder 10, aber auch für weniger Brandmelder 10, zum Beispiel fünf oder zehn Brandmelder 10.

Die Floorplan-Daten liegen in einer computerlesbaren Form vor (zum Beispiel in Form von CAD-Daten) und eine entsprechende Datei oder dergleichen mit den Floorplan-Daten wird im Folgenden als Datenbasis 20 und zur Unterscheidung von einer später zu erläuternden weiteren Datenbasis (FIG 2) als erste Datenbasis 20 bezeichnet.

Die erste Datenbasis 20 umfasst die Positionen (Installationsorte) der Zentrale 12 und jedes mittels der Übertragungsleitung 14 an die Zentrale 12 angeschlossenen Brandmelders 10. Die erste Datenbasis 20 umfasst diese Positionen zum Beispiel direkt, insbesondere in Form von CAD-Daten, oder die Positionen ergeben sich aus den von der ersten Datenbasis 20 umfassten Daten. Aus den jeweiligen Positionen ergeben sich die Abstände zwischen der Zentrale 12 und zumindest einzelnen Brandmeldern 10 sowie zwischen zumindest einzelnen Brandmeldern 10 untereinander, insbesondere zwischen der Zentrale 12 und jedem Brandmelder 10 sowie zwischen allen Brandmeldern 10 untereinander. In der Darstellung in FIG 1 sind beispielhaft einzelne Abstände eingezeichnet, z.B. "15 m", "8 m" usw.

Die Abstände sind die Längen jeweils einer Strecke zwischen zwei Brandmeldern 10 oder zwischen der Zentrale 12 und einem Brandmelder 10. Der Abstand zwischen den symbolisch mit "M1" und "M2" bezeichneten Brandmeldern 10 beträgt beim gezeigten Beispiel "8 m", also acht Meter, und der Abstand zwischen der Zentrale 12 und dem symbolisch mit "M1" bezeichneten Brandmelder 10 beträgt beim gezeigten Beispiel "15 m", also fünfzehn Meter.

Bei der in FIG 1 beispielhaft gezeigten Situation ergeben sich die folgenden Abstände:

| | | | | |
|---|---|---|---|---|
| Z | -> | M1 | : | 15 m, |
| Z | -> | M5 | : | 30 m, |
| M1 | -> | M2 | : | 8 m, |
| M1 | -> | M3 | : | 6m, |
| M2 | -> | M3 | : | 2 m, |
| M3 | -> | M4 | : | 8 m, |
| M3 | -> | M5 | : | 5 m, |
| M4 | -> | M5 | : | 8 m und |
| M5 | -> | Z | : | 30 m. |

Es sei darauf hingewiesen, dass nicht alle möglichen Abstände eingezeichnet und aufgeführt sind. Grundsätzlich kann das hier vorgeschlagene Verfahren alle möglichen Abstände berücksichtigen, zum Beispiel alle Abstände von der Zentrale 12 zu jedem Brandmelder 10 und/oder alle Abstände von jeweils einem Brandmelder 10 zu jedem anderen Brandmelder 10. Zur Vereinfachung sind nur einzelne Abstände gezeigt und oben aufgeführt.

Eine Begrenzung der Menge der zu betrachtenden Abstände kann sich in automatisch auswertbarer Form aus den Floorplan-Daten ergeben, zum Beispiel wenn sich eine Gebäudewand zwischen der Zentrale 12 und einzelnen Brandmeldern 10 oder einem Brandmelder 10 und anderen Brandmeldern 10 befindet. Eine Begrenzung der Menge der zu betrachtenden Abstände kann sich zudem in automatisch auswertbarer Form auf Basis unterschiedlicher Typen von Brandmeldern 10 und/oder eventueller Stichabzweige ergeben.

Die Abstände ergeben zusammen mit denjenigen Geräten (Zentrale 12 oder Brandmelder 10), zwischen denen die jeweiligen Abstände bestehen, einen im Folgenden als Abstandsdatensatz 22 bezeichneten Datensatz. Dabei kommt es nicht darauf an, ob solche Datensätze 22 in einer eigenen Datenstruktur abgelegt sind oder ob solche Datensätze 22 nur temporär auf Basis der Daten der ersten Datenbasis 20 entstehen. Zur einfachen Bezugnahme wird im Folgenden trotzdem von Abstandsdatensätzen 22 gesprochen und die obigen Zeilen können entsprechend als Beispiele für solche Abstandsdatensätze und deren Inhalte angesehen werden. Ein einzelner Abstandsdatensatz 22 ist in FIG 1 symbolisch gezeigt.

Jeder Abstandsdatensatz 22 umfasst den jeweils ermittelten Abstand und Bezeichnungen derjenigen Geräte (Zentrale 12 oder Brandmelder 10), zwischen denen der jeweilige Abstand besteht. Die jeweiligen Geräte werden allgemein "Anfangsgerät" und "Endgerät" genannt und mit diesen Begriffen kann der Inhalt eines Abstandsdatensatzes 22 allgemein wie folgt geschrieben werden:

| | | | | |
|---|---|---|---|---|
| Anfangsgerät | -> | Endgerät | : | Abstand. |

Jeder Abstandsdatensatz 22 umfasst damit Abstandsdaten, nämlich den jeweiligen Abstand, und Bezeichnungsdaten, nämlich die Bezeichnungen des jeweiligen Anfangs- und Endgeräts. Die erste Datenbasis 20 umfasst (direkt oder indirekt) die Abstandsdatensätze 22. Damit umfasst auch die erste Datenbasis 20 diese Abstands- und Bezeichnungsdaten.

Die Darstellung in FIG 2 zeigt ein Brandmeldesystem und als von dem Brandmeldesystem umfasste Geräte die Zentrale 12 und die Brandmelder 10 gemäß FIG 1. In der Darstellung in FIG 2 ist die Übertragungsleitung 14 gezeigt, an welche die Zentrale 12 und jeder einzelne Brandmelder 10 angeschlossen sind und welche die Brandmelder 10 mit der Zentrale 12 verbindet. Die Brandmelder 10 sind an die Übertragungsleitung 14 angeschlossen und mittels der Übertragungsleitung 14 an die Zentrale 12 angeschlossen. Die Übertragungsleitung 14 ist Bestandteil des Brandmeldesystems.

Die Übertragungsleitung 14 ist als reine Ringleitung gezeigt, also ohne grundsätzlich mögliche, von der Übertragungsleitung 14 abgehende Stichabzweige. Die nachfolgende Beschreibung erfolgt im Interesse einfacher Verhältnisse am Beispiel einer Übertragungsleitung 14 in Form einer reinen Ringleitung.

Die hier vorgeschlagene Neuerung ist ausdrücklich nicht auf eine Übertragungsleitung 14 in Form einer reinen Ringleitung beschränkt und bei jeder Erwähnung der Übertragungsleitung 14 oder bei Erwähnung einer Übertragungsringleitung sind eine Übertragungsleitung 14 in Form einer reinen Ringleitung und eine Übertragungsleitung 14 in Form einer Ringleitung mit zumindest einem von der Ringleitung abgehenden Stichabzweig stets mitzulesen.

Entlang der Übertragungsleitung 14 folgt auf die Zentrale 12 (als Start- oder Anfangspunkt der Übertragungsleitung 14) ein Brandmelder 10, auf diesen ein weiterer Brandmelder 10 usw., bis die Übertragungsleitung 14 schließlich bei der Zentrale 12 (als Endpunkt der Übertragungsleitung 14) endet. Bei einer Übertragungsringleitung mit Stichabzweigen - hier nicht gezeigt - ist an einen Stichabzweig jeweils zumindest ein Brandmelder 10 angeschlossen.

Der Anschluss der Brandmelder 10 an die Zentrale 12 besteht zum Datenaustausch über die Übertragungsleitung 14. Der Datenaustausch erfolgt zumindest zwischen der Zentrale 12 und jedem Brandmelder 10. Optional besteht der Anschluss der Brandmelder 10 an die Zentrale 12 für einen solchen Datenaustausch sowie zusätzlich zur Energieversorgung jedes Brandmelders 10 durch die Zentrale 12 sowie über die Übertragungsleitung 14. Der Datenaustausch oder der Datenaustausch sowie die Energieübertragung erfolgt bzw. erfolgen zum Beispiel auf der Basis eines grundsätzlich an sich bekannten Datenübertragungs- bzw. Daten- und Energieübertragungsprotokolls. Das von der Anmelderin insoweit verwendete Protokoll ist unter der Bezeichnung FDNet bekannt.

Die Zentrale 12 und die Brandmelder 10 sind auch in der Darstellung in FIG 2 bezeichnet. Die Bezeichnungen sind grundsätzlich frei wählbar, haben aber entlang der Übertragungsleitung 14 eindeutig zu sein. Vorteilhaft werden im Rahmen des Verfahrens hier Bezeichnungen verwendet, die von den Brandmeldern 10 selbst stammen und für die Zentrale 12 bei jedem Brandmelder 10 auslesbar sind. Eindeutige Bezeichnungen, die insoweit in Betracht kommen, sind zum Beispiel eine Busadresse des Brandmelders 10, eine Seriennummer oder dergleichen (siehe oben: "technische Identifikation"). Die nachfolgende Beschreibung wird auf Basis der in FIG 2 gezeigten, besonders kurzen und einfachen symbolischen Bezeichnungen fortgesetzt. Insoweit können diese Bezeichnungen zum Beispiel als (vereinfachte) Busadressen der einzelnen Brandmelder 10 angesehen werden. Ebenso können diese Bezeichnungen zum Beispiel als symbolische Bezeichnungen sowie als (vereinfachte) Busadressen der einzelnen Brandmelder 10 angesehen werden.

Es ist darauf hinzuweisen, dass zu Beginn des hier vorgeschlagenen Verfahrens in dem jeweiligen Brandmeldesystem (Zentrale 12, Brandmelder 10 und Übertragungsleitung 14) keine Informationen bezüglich einer Zuordnung der an die Übertragungsleitung 14 angeschlossenen Brandmelder 10 zu einem gemäß dem Floorplan vorgesehenen Installationsort vorliegt. Vor allem liegt keine Zuordnung zwischen einer Bezeichnung der Brandmelder 10 entlang der Übertragungsleitung 14 und einer symbolischen Bezeichnung der Brandmelder 10 in dem Floorplan vor. Die Brandmelder 10 sind entsprechend und auch für eine bessere Unterscheidbarkeit im Rahmen der weiteren Beschreibung des hier vorgeschlagenen Verfahrens in der Darstellung in FIG 2 mit im Vergleich zu der Darstellung in FIG 1 anderen Bezeichnungen versehen. In der Darstellung in FIG 1 sind die Brandmelder symbolisch mit "M1", "M2", "M3", usw. bezeichnet. In der Darstellung in FIG 2 sind die Brandmelder mit "MA", "MB", "MC", usw. bezeichnet.

Zu Beginn des hier vorgeschlagenen Verfahrens besteht keine Kenntnis darüber, ob zum Beispiel der an die Übertragungsleitung 14 angeschlossene und mit "MA" bezeichnete Brandmelder 10 der nach dem Floorplan vorgesehene und dort symbolisch mit "M1" bezeichnete Brandmelder 10 ist oder nicht. Die Information, welchem Brandmelder 10 an der Übertragungsleitung 14 ein bestimmter Brandmelder 10 im Floorplan entspricht - also die Identifikation der Brandmelder 10 -, ist das Ziel des hier vorgeschlagenen Verfahrens.

Mittels grundsätzlich an sich bekannter Messungen, gemäß der Erfindung mittels Widerstandsmessungen beim sequentiellen Anschalten ("Aufschalten") der Brandmelder 10 an die Übertragungsleitung 14, werden entlang der Übertragungsleitung 14 im Folgenden zur Unterscheidung als Distanzen bezeichnete Entfernungen zwischen den an die Übertragungsleitung 14 angeschlossenen Geräten (Zentrale 12 und Brandmelder 10) ermittelt.

Die Messung erfolgt zum Beispiel als gerichtete Messung, dabei wird gezielt entlang einer grundsätzlich frei wählbaren, aber im Laufe des Verfahrens beibehaltenen Umlaufrichtung entlang der Übertragungsleitung 14 gemessen. Die jeweils gewählte Umlaufrichtung ist die Messrichtung. Bei einer bevorzugten Ausführungsform des hier vorgeschlagenen Ansatzes erfolgen die Messungen ausgehend von der Zentrale 12 und dann sukzessive bis zu jedem im Rahmen der Messungen jeweils erreichten Brandmelder 10.

Allgemein werden die folgenden Distanzen ermittelt: Die Distanz zwischen der Zentrale 12 und dem entlang der Übertragungsleitung 14 ersten Brandmelder 10 - bei der in FIG 2 gezeigten Situation also zwischen der Zentrale 12 und dem symbolisch mit "MA" bezeichneten Brandmelder 10 **-,** die Distanz zwischen jeweils zwei entlang der Übertragungsleitung 14 unmittelbar aufeinander folgenden (benachbarten) Brandmeldern 10 sowie die Distanz zwischen dem entlang der Übertragungsleitung 14 letzten Brandmelder 10 und der Zentrale 12 - bei der in FIG 2 gezeigten Situation also zwischen dem symbolisch mit "ME" bezeichneten Brandmelder 10 und der Zentrale 12.

Die Ermittlung der Distanzen zwischen jeweils zwei entlang der Übertragungsleitung 14 benachbarten Brandmeldern 10 umfasst bei der in FIG 2 gezeigten Situation die Distanzen zwischen den symbolisch mit "MA" und "MB" bezeichneten Brandmeldern 10, zwischen den symbolisch mit "MB" und "MC" bezeichneten Brandmeldern 10 usw.

Bei der in FIG 2 beispielhaft gezeigten Situation ergeben sich die folgenden Distanzen:

| | | | | |
|---|---|---|---|---|
| Z | -> | MA | : | 20 m, |
| MA | -> | MB | : | 10 m, |
| MB | -> | MC | : | 3 m, |
| MC | -> | MD | : | 10 m, |
| MD | -> | ME | : | 10 m und |
| ME | -> | Z | : | 35 m. |

Die durch Messung ermittelten Distanzen (FIG 2) sind regelmäßig größer als die Abstände gemäß dem Floorplan (FIG 1) und den dortigen Luftlinienentfernung, denn die Leitungsführung der Übertragungsleitung 14 folgt üblicherweise den jeweiligen Gebäudegegebenheiten (Wände, Decken etc.).

Die ermittelten Distanzen werden in einer computerlesbaren Form in einer zweiten Datenbasis 30 gespeichert. Dabei ergeben sich in der zweiten Datenbasis 30 einzelne Datensätze, die zur Unterscheidung als Distanzdatensätze 32 bezeichnet werden. Eine Anzahl N der ermittelten Distanzdatensätze 32 entspricht der Anzahl einzelner Abschnitte der Übertragungsleitung 14 zwischen jeweils zwei Geräten (Zentrale 12 oder Brandmelder 10) des Brandmeldesystems sowie der Anzahl der von dem Brandmeldesystem insgesamt umfassten Geräte. Die Anzahl der von dem Brandmeldesystem umfassten Brandmelder 10 ergibt sich damit als N-1.

Bei einer vorteilhaften Ausführungsform werden die Distanzdatensätze 32 im Zuge ihrer Ermittlung nummeriert, so dass jeder Distanzdatensatz 32 einen Index umfasst:

| | | | | | |
|---|---|---|---|---|---|
| (1) | Z | -> | MA | : | 20 m, |
| (2) | MA | -> | MB | : | 10 m, |
| (3) | MB | -> | MC | : | 3 m, |
| usw. | MC | -> | MD | : | 10 m, |
| usw. | MD | -> | ME | : | 10 m und |
| (N) | ME | -> | Z | : | 35 m. |

Mit dem aufgrund dieser Nummerierung resultierenden Index ist ein Zugriff auf jeden einzelnen Distanzdatensatz 32 möglich. Dies kommt bei einer vorteilhaften Ausführungsform des Verfahrens zum Tragen:

Bei dieser Ausführungsform erfolgt die Messung der Distanzen zunächst in einer ersten Messrichtung und anschließend erneut, aber in einer zweiten, der ersten Messrichtung entgegengesetzten Messrichtung. Bei der Distanzmessung in der ersten Messrichtung entstehen die Distanzdatensätze 32 wie oben beschrieben einschließlich einer Nummerierung sowie einer Ermittlung der Anzahl N der von dem Brandmeldesystem insgesamt umfassten Geräte.

Weil jeder Brandmelder 10 einen Durchgangswiderstand besitzt, der gewissen Toleranzen unterliegt, ist die Messung umso genauer, je weniger Brandmelder 10 im Messpfad liegen. D.h. für eine besonders genaue Ermittlung einer bestimmten Distanz ist derjenige Messwert vorteilhaft, bei dem die geringere Anzahl von Brandmeldern 10 auf dem an der Messung beteiligten Teil der Übertragungsleitung 14 liegt. Bei einer Messung nur in genau einer Messrichtung muss daher davon ausgegangen werden, dass die Messwerte der Distanzen mit einer zunehmenden Anzahl von Brandmeldern 10 entlang des Messpfads ungenauer werden. Bei einer Messung in beide möglichen Messrichtungen (erste Messrichtung, zweite Messrichtung) kann genau diese zunehmende Ungenauigkeit zumindest zum Teil kompensiert werden. Dazu ist vorgesehen, dass die in der zweiten Messrichtung ermittelten Distanzen gewissermaßen rückwärts in die Folge der Distanzdatensätze 32 eingetragen werden. Die erste in der zweiten Messrichtung ermittelte Distanz wird also in den Distanzdatensatz 32 mit dem Index N als Distanz eingetragen. Die zweite in der zweiten Messrichtung ermittelte Distanz wird in den Distanzdatensatz 32 mit dem Index N-1 als Distanz eingetragen und so weiter. Dies wird zumindest bis zum (N/2)-Distanzdatensatz 32 in der zweiten Messrichtung fortgesetzt - verwendet wird selbstverständlich nur der nach der Division resultierende nächstgrößere oder nächstkleinere ganzzahlige Wert. Das Ergebnis ist eine Folge von Distanzdatensätzen 32, bei denen die Distanzen für rund die Hälfte der Brandmelder 10 in der ersten Messrichtung und die verbleibende andere Hälfte der Brandmelder 10 in der zweiten Messrichtung ermittelt wurde. Damit wird die oben skizzierte zunehmende Ungenauigkeit der Distanzmessung im Falle einer großen Anzahl von Brandmeldern 10 in einem Messpfad so weit wie möglich vermieden.

Im Rahmen der Messung der Distanzen entlang der Übertragungsleitung 14 (Distanzmessung) in genau einer Messrichtung, insbesondere mittels der Distanzmessung oder beim sequenziellen Anschalten der Brandmelder 10 an die Übertragungsleitung 14, wird auch eine Information zur Abfolge (Reihenfolge) der Brandmelder 10 entlang der Übertragungsleitung 14 ermittelt. Diese Information wird im Folgenden als Brandmelderabfolge 34 bezeichnet. In der Darstellung in FIG 2 ist die Brandmelderabfolge 34 als eigenständiger, von der zweiten Datenbasis 30 umfasster Datensatz gezeigt. Ein eigenständiger Datensatz ist nicht notwendig und entsprechend nur eine Option. Die Brandmelderabfolge 34 ergibt sich ebenfalls durch eine Betrachtung aller Distanzdatensätze 32 in der korrekten Reihenfolge entsprechend der Distanzmessung in genau einer Messrichtung.

Die Darstellung in FIG 3 zeigt die erste Datenbasis 20 mit den davon umfassten Abstandsdatensätzen 22 sowie die zweite Datenbasis 30 mit den wiederum davon umfassten Distanzdatensätzen 32 (jeweils entsprechend der exemplarisch in FIG 1 und FIG 2 gezeigten Situation). Die erste Spalte oder die zweite Spalte - jeweils ohne einen eventuellen Index - der Gesamtheit der Distanzdatensätze 32 ohne die Bezeichnung der Zentrale 12 entspricht ersichtlich der Brandmelderabfolge 34, so dass diese auch ohne eine spezielle Erfassung direkt der Gesamtheit der Distanzdatensätze 32 entnommen werden kann.

Anmerkung: Es sei zum besseren Verständnis der hier vorgelegten Beschreibung darauf hingewiesen, dass die verwendeten Begriffe Abstand und Distanz mit Bedacht gewählt wurden. Beide Begriffe bezeichnen Entfernungen. Der Begriff Abstand bezieht sich auf Daten, die unmittelbar oder mittelbar auf den Floorplan zurückgehen. Der Begriff Distanz bezieht sich auf Daten, die unmittelbar oder mittelbar auf Messungen entlang der Übertragungsleitung 14 zurückgehen. Abstände (Abstandsinformationen) ergeben sich in computerlesbarer und automatisch verarbeitbarer Form aus der ersten Datenbasis 20 und den Abstandsdatensätzen 22. Distanzen (Distanzinformationen) ergeben sich - nach vorangehenden entsprechenden Messungen - in ebenfalls computerlesbarer und automatisch verarbeitbarer Form aus der zweiten Datenbasis 30 und den Distanzdatensätzen 32.

Die Abstandsinformationen aus der ersten Datenbasis 20 stellen gewissermaßen "Luftlinienentfernungen" dar. Die Distanzinformationen aus der zweiten Datenbasis 30 stellen Entfernungen entlang der Übertragungsleitung 14 dar.

Jeder Distanzdatensatz 32 umfasst zumindest die ermittelte Distanz. Optional umfasst jeder Distanzdatensatz 32 zusätzliche dasjenige Gerät, von dem aus die Distanzmessung erfolgt ist ("Anfangsgerät") und/oder dasjenige Gerät, zu dem die Distanz ermittelt wurde ("Endgerät"). Die obigen Zeilen können somit als Beispiele für Distanzdatensätze 32 mit der Struktur "Anfangsgerät, Endgerät, Distanz" (oder der optionalen Struktur "Index, Anfangsgerät, Endgerät, Distanz") und deren Inhalte angesehen werden. In der Darstellung in FIG 2 ist symbolisch ein einzelner Distanzdatensatz 32 gezeigt. Allgemein und mit den oben eingeführten Begriffen kann der Inhalt eines Distanzdatensatzes 32 wie folgt geschrieben werden:

| | | | | |
|---|---|---|---|---|
| Anfangsgerät | -> | Endgerät | : | Distanz, |

wobei die Angabe des Anfangs- und/oder Endgeräts grundsätzlich optionale Daten sind.

Bei einer Ausführungsform des hier vorgeschlagenen Verfahrens werden zunächst alle Distanzen entlang der Übertragungsleitung 14 ermittelt und mittels jeweiliger Distanzdatensätze 32 in der zweiten Datenbasis 30 gespeichert. Bei einer alternativen Ausführungsform des hier vorgeschlagenen Verfahrens werden die Distanzen jeweils bedarfsweise ermittelt, zum Beispiel jeweils nur eine einzelne Distanz. Dann umfasst die zweite Datenbasis 30 nur jeweils einen Distanzdatensatz 32 für die oder jede jeweils neu ermittelte Distanz oder jeweils einen Distanzdatensatz 32 für die oder jede jeweils neu ermittelte Distanz sowie die Distanzdatensätze 32 aller zuvor ermittelten Distanzen.

Im Interesse einer besseren Lesbarkeit der nachfolgenden Beschreibung wird davon ausgegangen, dass die zweite Datenbasis 30 in einer Form vorliegt, bei der sie für alle entlang der Übertragungsleitung 14 gemessenen Distanzen jeweils einen Distanzdatensatz 32 umfasst und dass die Distanzdatensätze 32 in der zweiten Datenbasis 30 in Form einer Tabelle, einer Liste oder dergleichen vorliegen, so dass auf die einzelnen Distanzdatensätze 32 nacheinander und entsprechend der Reihenfolge der entlang der Übertragungsleitung 14 jeweils gemessenen Distanzen zugegriffen werden kann. Der Distanzdatensatz 32 mit der Distanz von der Zentrale 12 zum ersten Brandmelder 10 ist also der erste Distanzdatensatz 32, der Distanzdatensatz 32 mit der Distanz vom ersten Brandmelder 10 zum nächstfolgenden Brandmelder 10 ist der zweite Distanzdatensatz 32 usw. Aus dieser Reihenfolge einerseits und den Distanzdatensätzen 32 andererseits kann sich damit die Brandmelderabfolge 34 auch implizit ergeben. Für den Fachmann ist klar, dass auch andere Formen der Speicherung der Distanzdatensätze 32 in Frage kommen, die ebenfalls einen Zugriff in der Reihenfolge der entlang der Übertragungsleitung 14 jeweils gemessenen Distanzen erlaubt, zum Beispiel ein Zugriff mittels einer Lookup-Tabelle, wobei die Lookup-Tabelle in geordneter Form zum Beispiel die Adressen der Distanzdatensätze 32 umfasst.

Die Darstellung in FIG 4 zeigt einen Graph 40. Ein solcher Graph 40 wird nach dem hier vorgeschlagenen Ansatz zur Identifikation der Brandmelder 10 und im Rahmen des hier vorgeschlagenen Verfahrens automatisch generiert. Die Wurzel des Graphen 40 repräsentiert die Zentrale 12. Knoten in dem Graphen 40 repräsentieren die mittels der Übertragungsleitung 14 an die Zentrale 12 angeschlossenen Brandmelder 10. Der in FIG 4 exemplarisch dargestellte Graph 40 ist ein Graph 40 zu dem Floorplan gemäß FIG 1 sowie dem Brandmeldesystem gemäß FIG 2 und den dortigen Brandmeldern 10.

Zu Beginn des Verfahrens wird in dem Graph 40 ein die Zentrale 12 repräsentierender Knoten angelegt. Dieser Knoten erhält eine auch im Rahmen des Verfahrens verwendbare symbolische Bezeichnung, nämlich die symbolische Bezeichnung der Zentrale 12, also die symbolische Bezeichnung "Z". Dieser Knoten bildet die Wurzel des Graphen 40.

Bei der automatischen Generierung des Graphen 40 werden nun ausgehend von der Zentrale 12 die entlang der Übertragungsleitung 14 ermittelten Distanzen betrachtet. Dafür wird die zweite Datenbasis 30 mit deren Distanzdatensätzen 32 in der Reihenfolge der ermittelten Distanzen abgearbeitet.

Die Generierung des Graphen 40 beginnt also mit dem ersten Distanzdatensatz 32

| | | | | |
|---|---|---|---|---|
| Z | -> | MA | : | 20 m |

und der dort angegebenen Distanz ("20 m"; zwanzig Meter); es sei darauf hingewiesen, dass die Angaben zum Startgerät ("Z") und zum Endgerät ("MA") im Distanzdatensatz 32 optionale Angaben sind. In der Darstellung in FIG 4 ist dies seitlich mit "1." für eine erste Suche in den Abstandsdatensätzen 22 bezeichnet und es ist ebenfalls die bei dieser Suche betrachtete Distanz "20 m" angegeben.

Nun werden mit der Distanz aus dem Distanzdatensatz 32 sowie der symbolischen Bezeichnung des soeben angelegten Knotens - also mit der Distanz "20 m" bzw. der Bezeichnung "Z" - passende Abstandsdatensätze 22 in der ersten Datenbasis 20 gesucht. Passende Abstandsdatensätze 22 sind dabei solche Abstandsdatensätze 22, die als Bezeichnung des Startgeräts die Bezeichnung "Z" aufweisen und bei denen der dort jeweils angegebene Abstand kleiner oder gleich "20 m" ist. Ein bei einer solchen Suche ermittelter und nachfolgend verarbeiteter Abstandsdatensatz 22 wird anschließend gelöscht oder zumindest so markiert, dass er bei einer späteren Suche nicht erneut gefunden wird.

Allgemein können die Suchen in der ersten Datenbasis 20 und den dortigen Abstandsdatensätzen 22 wie folgt geschrieben werden: Es werden diejenigen Abstandsdatensätze 22 ermittelt, welche als Bezeichnung des Startgeräts eine Bezeichnung aufweisen, die der Bezeichnung des soeben angelegten Knotens in dem Graph 40 entspricht, und bei denen der dort angegebene Abstand kleiner oder gleich der im betrachteten Distanzdatensatz 32 spezifizierten Distanz ist.

Aus den oben angegebenen Abstandsdatensätzen 22 wird bei dieser ersten Suche (in der Darstellung in FIG 4 seitlich mit "1." und der bei dieser Suche betrachteten Distanz "20 m" bezeichnet) der folgende Datensatz (Abstandsdatensatz 22) als passend ermittelt:

| | | | | |
|---|---|---|---|---|
| Z | -> | M1 | : | 15 m. |

Nur dieser Abstandsdatensatz 22 weist die Bezeichnung "Z" als Bezeichnung des Startgeräts und einen Abstand kleiner oder gleich "20 m" auf.

Auf Basis dieses bei dieser ersten Suche ermittelten Abstandsdatensatzes 22 (grundsätzlich auf Basis jedes bei dieser ersten Suche ermittelten Abstandsdatensatzes 22) wird für das dort jeweils spezifizierte Endgerät ein Knoten in dem Graph 40 angelegt. Der oder jeder neue Knoten erhält die symbolische Bezeichnung des Endgeräts des jeweiligen Abstandsdatensatzes 22, hier also "M1". Der oder jeder neue Knoten wird mittels einer Kante in dem Graph 40 mit dem die Zentrale 12 repräsentierenden Knoten verbunden.

Im Folgenden werden - erneut im Interesse einer besseren Lesbarkeit der weiteren Beschreibung - mitunter die Knoten des Graphen 40 mit den symbolischen Bezeichnungen des jeweils repräsentierten Geräts (Brandmelder 10 oder Zentrale 12) bezeichnet. Der den Brandmelder 10 mit der symbolischen Bezeichnung "M1" repräsentierende Knoten wird also gemäß dieser Konvention als "Knoten M1" bezeichnet. Gleiches gilt für alle weiteren Knoten sowie den die Zentrale 12 repräsentierenden Knoten entsprechend.

Die Suche wird nun mit dem zweiten Distanzdatensatz 32

| | | | | |
|---|---|---|---|---|
| MA | -> | MB | : | 10 m, |

der dort angegebenen Distanz ("10 m"; zehn Meter) und mit der symbolischen Bezeichnung des soeben angelegten Knotens M1 ("M1") fortgesetzt; in der Darstellung in FIG 4 seitlich mit "2." und der bei dieser Suche betrachteten Distanz "10 m" bezeichnet (für die nachfolgend beschriebenen weiteren Suchen gilt dies entsprechend). Dabei werden - wie oben grundsätzlich bereits beschrieben - jetzt diejenigen Abstandsdatensätze 22 ermittelt, welche als Bezeichnung des Startgeräts eine Bezeichnung aufweisen, die der Bezeichnung des soeben angelegten Knotens M1 entspricht - also "M1" - und bei denen der dort angegebene Abstand kleiner oder gleich der im betrachteten Distanzdatensatz 32 spezifizierten Distanz - also "10 m" - ist.

Aus den oben angegebenen Abstandsdatensätzen 22 werden bei dieser zweiten Suche die folgenden Datensätze (Abstandsdatensätze 22) als passend ermittelt:

| | | | | | |
|---|---|---|---|---|---|
| M1 | -> | M2 | : | 8 m | und |
| M1 | -> | M3 | : | 6 m. | |

Nur diese beiden Abstandsdatensätze 22 weisen die Bezeichnung "M1" als Bezeichnung des Startgeräts und einen Abstand kleiner oder gleich "10 m" auf.

Auf Basis jedes (des oder jedes) bei dieser zweiten Suche ermittelten Abstandsdatensatzes 22 wird für das dort jeweils spezifizierte Endgerät ein Knoten in dem Graph 40 angelegt, nämlich ein Knoten mit der symbolischen Bezeichnung des Endgeräts des jeweiligen Abstandsdatensatzes 22, hier also "M2" und "M3". Jeder neue Knoten - hier die neuen Knoten M2 und M3 - wird mittels einer Kante in dem Graph 40 mit dem in dem jeweils vorangehenden Schritt erzeugten Knoten - hier also dem Knoten M1 - verbunden.

Bei mehr als einem aufgrund einer Suche mit einem Distanzdatensatz 32 in dem Graph 40 neu erzeugten Knoten spannt jeder neu erzeugte Knoten einen Teilbaum in dem Graph 40 auf. Im Folgenden wird das weitere Verfahren anhand des den Brandmelder 10 mit der symbolischen Bezeichnung "M2" repräsentierenden (und selbst mit "M2" bezeichneten) Knotens und des von dort ausgehenden Teilbaums weiter erläutert. Jeder Teilbaum in dem Graph 40 - auch weitere, im Rahmen des Verfahrens noch entstehende Teilbäume - wird genauso behandelt wie dieser Teilbaum.

Nun wird die Suche mit dem dritten Distanzdatensatz 32

| | | | | |
|---|---|---|---|---|
| MB | -> | MC | : | 3 m, |

der dort angegebenen Distanz ("3 m"; drei Meter) und mit der symbolischen Bezeichnung des soeben angelegten Knotens M2 ("M2") fortgesetzt.

Erneut werden, wie oben bereits geschrieben, diejenigen Abstandsdatensätze 22 ermittelt, welche als Bezeichnung des Startgeräts eine Bezeichnung aufweisen, die der Bezeichnung des soeben angelegten Knotens M2 entspricht - also "M2" - und bei denen der dort angegebene Abstand kleiner oder gleich der im betrachteten Distanzdatensatz 32 spezifizierten Distanz - also "3 m" - ist.

Aus den oben angegebenen Abstandsdatensätzen 22 wird bei dieser Suche der folgende Datensatz (Abstandsdatensatz 22) als passend ermittelt:

| | | | | |
|---|---|---|---|---|
| M2 | -> | M3 | : | 2 m. |

Nur dieser Abstandsdatensatz 22 weist die Bezeichnung "M2" als Bezeichnung des Startgeräts und einen Abstand kleiner oder gleich "3 m" auf.

Auf Basis des (des oder jedes) bei dieser dritten Suche ermittelten Abstandsdatensatzes 22 wird für das (das oder jedes) dort jeweils spezifizierte Endgerät ein Knoten - Knoten M3 - in dem Graph 40 angelegt. Der (der oder jeder) neue Knoten M3 wird mittels einer Kante in dem Graph 40 mit dem in dem jeweils vorangehenden Schritt erzeugten Knoten - hier also dem Knoten M2 - verbunden.

Nun wird die Suche mit dem nächsten (dem dritten) Distanzdatensatz 32

| | | | | |
|---|---|---|---|---|
| MC | -> | MD | : | 10 m, |

der dort angegebenen Distanz ("10 m"; zehn Meter) und mit der symbolischen Bezeichnung des soeben angelegten Knotens M3 ("M3") fortgesetzt.

Erneut werden, wie oben bereits geschrieben, in den verbliebenen Abstandsdatensätzen 22 diejenigen Abstandsdatensätze 22 ermittelt, welche als Bezeichnung des Startgeräts eine Bezeichnung aufweisen, die der Bezeichnung des soeben angelegten Knotens M3 entspricht - also "M3" - und bei denen der dort angegebene Abstand kleiner oder gleich der im betrachteten Distanzdatensatz 32 spezifizierten Distanz - also "10 m" - ist.

Aus den verbliebenen Abstandsdatensätzen 22 werden bei dieser Suche die folgenden Datensätze als passend ermittelt:

| | | | | | |
|---|---|---|---|---|---|
| M3 | -> | M4 | : | 8 m | und |
| M3 | -> | M5 | : | 5 m. | |

Nur diese beiden Abstandsdatensätze 22 weisen die Bezeichnung "M3" als Bezeichnung des Startgeräts und einen Abstand kleiner oder gleich "10 m" auf.

Auf Basis jedes (des oder jedes) bei dieser Suche ermittelten Abstandsdatensatzes 22 wird für jedes (das oder jedes) dort jeweils spezifizierte Endgerät ein Knoten - Knoten M4, Knoten M5 - in dem Graph 40 angelegt. Jeder (der oder jeder) neue Knoten - hier also die M4, M5 - wird mittels einer Kante in dem Graph 40 mit dem in dem jeweils vorangehenden Schritt erzeugten Knoten - hier also dem Knoten M3 - verbunden.

Hier sind mit den Knoten M4, M5 wieder die Ausgangspunkte neuer Teilbäume entstanden und die weitere Beschreibung wird nur entlang des von dem Knoten M4 ausgehenden Teilbaums fortgesetzt. Der andere Teilbaum wird - wie zuvor bereits beschrieben - im Rahmen des Verfahrens später oder bei einer geeigneten Verarbeitungshard- und -software ggf. auch gleichzeitig oder quasi-gleichzeitig genauso behandelt und genauso fortgesetzt.

Nun wird die Suche mit dem nächsten (dem vierten) Distanzdatensatz 32

| | | | | |
|---|---|---|---|---|
| MD | -> | ME | : | 10 m, |

der dort angegebenen Distanz ("10 m"; zehn Meter) und mit der symbolischen Bezeichnung des soeben angelegten Knotens M4 ("M4") fortgesetzt. Dabei werden aus den noch verbliebenen Abstandsdatensätzen 22 diejenigen Abstandsdatensätze 22 ermittelt, welche als Bezeichnung des Startgeräts die Bezeichnung des soeben angelegten Knotens M4 aufweisen- also "M4" - und bei denen der dort angegebene Abstand kleiner oder gleich der im betrachteten Distanzdatensatz 32 spezifizierten Distanz - also "10 m" - ist.

Der einzige passende Abstandsdatensatz 22 ist der Datensatz (Abstandsdatensatz 22)

| | | | | |
|---|---|---|---|---|
| M4 | -> | M5 | : | 8 m |

und auf dessen Basis wird im dem Graph 40 der Knoten M5 angelegt und mittels einer Kante mit dem zuvor erzeugten Knoten M5 verbunden.

Auf diese Weise wird die Suche fortgesetzt, bis entweder kein passender Abstandsdatensatz 22 mehr gefunden werden kann oder schließlich der letzte Distanzdatensatz 32 berücksichtigt wurde. Dies ist bei vorliegenden Beispiel mit dem letzten Distanzdatensatz 32 (ME -> Z : 35 m) und dem dazu gefundenen Abstandsdatensatz 22 (M5 -> Z : 30 m) der Fall und es entsteht in dem Gra40 ph ein die Zentrale Z repräsentierender Knoten als Blatt des Graph 40.

Das Ergebnis der Suche und die jeweils erzeugten Knoten und Kanten (veranschaulicht durch von einem Knoten zu einem nachfolgenden Knoten weisende Pfeile) sind für die exemplarisch angenommene Situation in der Darstellung in FIG 4 gezeigt.

Nur die Teilbäume in dem resultierenden Graph 40, die von der Zentrale Z ausgehen und bei der Zentrale Z enden, kommen für die Identifikation der Brandmelder 10 in Betracht. Wenn der Graph 40 nur einen solchen Teilbaum umfasst, ist die Identifikation bereits eindeutig möglich. Dann kann anhand der Bezeichnungen der Knoten des Teilbaums (Z, M1, M2, M3, M4, M5, Z) die Identifikation der realen, an die Übertragungsleitung 14 angeschlossenen Brandmelder 10 erfolgen. Diese Brandmelder 10 wurden oben symbolisch mit MA, MB, MC, MD und ME bezeichnet und die Reihenfolge der Bezeichner entspricht auch der Reihenfolge entlang der Übertragungsleitung. Anhand der Bezeichner der oben genannten Knoten und deren Reihenfolge ergibt sich, dass jeweils folgende Entsprechungen gelten: MA = M1, MB = M2, MC = M3, MD = M4 und ME = M5. Dies bedeutet, dass der temporär oder symbolisch mit "MA" bezeichnete Brandmelder 10 dem in dem Floorplan symbolisch mit "M1" bezeichneten Brandmelder 10 entspricht usw. Sämtliche oder ausgewählte oder auswählbare Daten des an die Übertragungsleitung 14 angeschlossenen Brandmelders 10 können nun passend in die Floorplan-Daten übernommen werden, zum Beispiel eine Seriennummer des Brandmelders 10, eine Busadresse des Brandmelders 10 usw. Genauso können optional auch im Floorplan für diesen Brandmelder 10 angelegte, ausgewählte oder auswählbare Daten an den realen, an die Übertragungsleitung 14 angeschlossenen Brandmelder 10 übertragen und dort in einen Speicher des Brandmelders 10 eingeprägt werden.

Wenn sich nach Abschluss des beschriebenen Verfahrens mehr als eine mögliche Lösung ergibt (FIG 4: Z, M1, M2, M3, M4, M5, Z; Z, M1, M3, M2, M4, M5, Z), wenn es also in dem Graph 40 eine Mehrdeutigkeit in Form mehr als eines bei der Zentrale Z beginnenden und bei der Zentrale Z endenden Wegs gibt - wie dies vor allem bei symmetrischen Topologien der Fall ist **-,** wird die tatsächlich richtige Lösung, nämlich der tatsächlich zu betrachtende Teilbaum, durch Ausschluss ermittelt.

Dazu wird zumindest ein Brandmelder 10 ermittelt, dessen eindeutige Identifikation eine Mehrdeutigkeit auflösen kann. Dazu wird optional aus dem Graph 40 ein reduzierter Graph 42 erzeugt. Der reduzierte Graph 42 entsteht, indem in dem ursprünglichen Graph 40 alle Teilbäume entfernt werden, die nicht bei der Zentrale Z beginnen und bei der Zentrale Z enden. Die Darstellung in FIG 5 zeigt den auf Basis des Graphen 40 in FIG 4 insoweit resultierenden reduzierten Graph 42. In dem reduzierten Graph 42 verbleiben damit nur solche Teilbäume (Wege), die mögliche Lösungen der Problemstellung beschreiben. Das Verfahren kann auch mit dem ursprünglichen Graph 40 fortgesetzt werden, nämlich unter ausschließlicher Betrachtung der dortigen vollständigen Wege (bei der Zentrale Z beginnend und bei der Zentrale Z endend). Der ursprüngliche Graph 40 umfasst den reduzierten Graph 42. Damit umfasst der ursprüngliche Graph 40 auch alle im Folgenden unter Bezugnahme auf den reduzierten Graph 42 beschriebenen Daten. Im Interesse einer besseren Lesbarkeit wird die weitere Beschreibung auf Basis des reduzierten Graph 42 - aber ausdrücklich ohne Verzicht auf eine weitergehende Allgemeingültigkeit - fortgesetzt.

Nach der Erzeugung des reduzierten Graphen 42 wird in diesem sodann zunächst die erste Ebene der verbliebenen Teilbäume unterhalb von dessen Wurzel Z untersucht. Dabei wird ermittelt, ob auf dieser Ebene mindestens ein Knoten genau einmal vorkommt. Ist dies nicht der Fall - wie bei der vorliegenden Situation **-,** wird die nächste Ebene gewählt und ebenso untersucht usw., bis eine Ebene gefunden ist, auf der mindestens ein Knoten genau einmal vorkommt.

Beim gezeigten einfachen Beispiel liegt diese Situation auf der zweiten Ebene des reduzierten Graphen 42 vor. Hier befinden sich die Knoten M2 und M3 (in der Darstellung in FIG 4 bereits hervorgehoben). Jeder dieser beiden Knoten kommt auf dieser Ebene nur einmal vor. Also ist die oben formulierte Bedingung für jeden dieser Knoten erfüllt.

In einem anschließenden Verfahrensschritt wird durch manuelle Auslösung genau eines realen Brandmelders 10 der richtige Teilbaum innerhalb des reduzierten Graphen 42 (sowie innerhalb des zugrunde liegenden Graphen 40) ermittelt und damit die Mehrdeutigkeit aufgelöst. Als Auslösung eines Brandmelders 10 wird eine Aktivierung des Brandmelders 10 verstanden, welche den Brandmelder 10 zu einer Rückmeldung über die Übertragungsleitung 14 und an die Zentrale 12 veranlasst. Die Auslösung kann in einer an dem jeweiligen Brandmelder 10 vorgenommenen Bedienhandlung bestehen, zum Beispiel ein Tastendruck am Brandmelder 10 oder eine Auslösung mittels Prüfgas, mittels eines Meldertesters oder dergleichen. Die Auslösung erfolgt durch einen Anwender des hier vorgeschlagenen Verfahrens. Der auszulösende Brandmelder 10 wird dem Anwender im Rahmen des Verfahrens angegeben, zum Beispiel auf einer Anzeigeeinheit eines Geräts, mit dem das Verfahren ausgeführt wird, ausgegeben.

Entsprechend der in den Darstellungen in FIG 1 und FIG 2 sowie FIG 5 gezeigten Situation könnte entweder der Knoten M2 oder der Knoten M3 dem Brandmelder 10 mit der Bezeichnung (oder der Adresse) "MB" entsprechen.

Wird nun beispielsweise der im Floorplan symbolisch mit "M2" bezeichnete Brandmelder 10 manuell ausgelöst, erhält die Zentrale 12 in an sich bekannter Art und Weise eine Information über diese Auslösung. Diese Rückmeldung an die Zentrale 12 ist die Basis für die Auflösung der Mehrdeutigkeit.

Die spezifische, manuelle Auslösung genau dieses Brandmelders 10 (und damit auch die spezifische Auslösung jedes anderen Brandmelders 10) ist möglich, weil die Position (der Installationsort) des Brandmelders 10 mit dieser symbolischen Bezeichnung (und damit entsprechend die Position jedes anderen Brandmelders 10) aufgrund der Floorplan-Daten bekannt ist.

Die o.g. Rückmeldung aufgrund der manuellen Auslösung genau eines Brandmelders 10 umfasst eine eindeutige Kennzeichnung des ausgelösten Brandmelders 10, nämlich zum Beispiel eine im Rahmen des Protokolls zur Datenübertragung entlang der Übertragungsleitung 14 eindeutige Kennzeichnung, zum Beispiel die Busadresse des ausgelösten Brandmelders 10.

Zur Auflösung der Mehrdeutigkeit wird in einem ersten Schritt automatisch einer der Knoten auf der zuvor ermittelten Ebene des Graph 42 ausgewählt. Der ausgewählte Knoten sei zum Beispiel der Knoten M2. Auf die manuelle Auslösung desjenigen Brandmelders 10, der sich am gemäß dem Floorplan für den Brandmelder 10 mit der Bezeichnung M2 vorgesehenen Installationsort befindet, erhält die Zentrale 14 die Rückmeldung "MB". Diese Rückmeldung passt zu der Bezeichnung "MB" an der zweiten Position der Brandmelderabfolge 34 und eine zugrunde liegende Suche, in der Brandmelderabfolge 34, die zu diesem Ergebnis führt, ist der zweite Schritt bei der Auflösung der Mehrdeutigkeit.

Nun wird in einem dritten Schritt mit dem ausgelösten Brandmelder M2 und dem Zwischenergebnis "zweite Position der Anschlussreihenfolge" ein passender Weg in reduzierten Graph 42 gesucht. Jeder in dem reduzierten Graph 42 verbleibende Weg oder Teilbaum stellt - vermindert um die die Zentrale Z repräsentierenden Knoten - eine potenzielle Anschlussreihenfolge 44, 46 dar. Im gezeigten Beispiel gibt es eine erste potenzielle Anschlussreihenfolge 44 und eine zweite potenzielle Anschlussreihenfolge 46. Der reduzierte Graph 42 umfasst also eine Menge potenzieller Anschlussreihenfolgen 44, 46, aus der Zwecks Auflösung der Mehrdeutigkeit genaue eine Anschlussreihenfolge 44, 46 ausgewählt wird.

Konkret werden im dritten Schritt also die potenziellen Anschlussreihenfolge 44, 46 und dort jeweils die Position gemäß dem Zwischenergebnis betrachtet. Nur bei der ersten potenziellen Anschlussreihenfolge 44 befindet sich der Knoten M2 an einer gemäß dem Zwischenergebnis ("zweite Position der Anschlussreihenfolge") zu betrachtenden Position. Die erste potenzielle Anschlussreihenfolge 44 stellt also die tatsächliche Anschlussreihenfolge dar und die Mehrdeutigkeit ist aufgelöst.

Wenn dagegen im ersten Schritt anstelle des Knotens M2 der (auf derselben Ebene des Graph 42 befindliche) Knoten M3 ausgewählt worden wäre, ergibt sich die folgende Situation: Bei manueller Auslösung desjenigen Brandmelders 10, der sich am gemäß dem Floorplan für den Brandmelder 10 mit dieser Bezeichnung vorgesehenen Installationsort befindet, erhält die Zentrale 14 die Rückmeldung "MC", Diese Rückmeldung passt zu der Bezeichnung "MC" an der dritten Position der Brandmelderabfolge 34. Das Zwischenergebnis nach dem ersten Schritt ist also hier: "dritte Position der Anschlussreihenfolge". Im dritten Schritt werden die potenziellen Anschlussreihenfolgen 44, 46 und dort jeweils die Position gemäß dem Zwischenergebnis betrachtet. Nur bei der ersten potenziellen Anschlussreihenfolge 44 befindet sich der Knoten M3 an einer gemäß dem Zwischenergebnis ("dritte Position der Anschlussreihenfolge") zu betrachtenden Position. Auch hier ist wieder die erste potenzielle Anschlussreihenfolge 44 als die tatsächliche Anschlussreihenfolge identifiziert worden und die Mehrdeutigkeit ist ebenfalls aufgelöst.

Anmerkung: Wenn die im Rahmen des Verfahrens verwendeten Bezeichnungen, hier also die Bezeichnungen "MA", "MB" usw., nicht einer Bezeichnung entsprechen, wie sie bei einer manuelle Auslösung eines Brandmelders 10 an die Zentrale 12 gemeldet werden, sind zur eindeutigen Zuordnung in grundsätzlich an sich bekannter Art und Weise eine oder mehrere Lookup-Tabellen oder dergleichen erforderlich, welche einerseits die als Rückmeldung erwartbaren Bezeichnungen und die im Rahmen des Verfahrens verwendeten Bezeichnungen umfassen und eine eindeutige Beziehung zwischen beiden kodieren.

Allgemein formuliert umfasst die Auflösung einer eventuellen Mehrdeutigkeit die folgenden Schritte: Nach einer automatischen Identifizierung eines auf einer Ebene des reduzierten Graphen 42 genau einmal vorkommenden Knotens und einer ebenso automatischen Auswahl dieses Knotens wird der nach dem Floorplan zugehörige Brandmelder 10 manuell ausgelöst (erster Schritt). Der ausgelöste Brandmelder 10 sendet eine Rückmeldung. Diese wird in der Brandmelderabfolge 34 gesucht (zweiter Schritt). Die Position einer der Rückmeldung entsprechenden Bezeichnung in der Brandmelderabfolge 34 ist ein Zwischenergebnis. Die potenziellen Anschlussreihenfolge 44, 46 werden nun an der Position gemäß dem Zwischenergebnis in Bezug auf den ausgewählten Knoten untersucht (dritter Schritt). Diejenige potenzielle Anschlussreihenfolge 44, 46, die an der Position gemäß dem Zwischenergebnis den im ersten Schritt ausgewählten Knoten aufweist, stellt die tatsächliche Anschlussreihenfolge dar.

Mit der aufgefundenen tatsächlichen Anschlussreihenfolge (entweder aufgrund genau eines vollständigen Wegs im Graph 40 oder nach Auflösung einer Mehrdeutigkeit bei mehrenden vollständigen Wegen) ergibt sich eine Entsprechung der Brandmelderabfolge 34 und der tatsächlichen Anschlussreihenfolge. Wiederum aufgrund dieser Entsprechung ergibt sich - alles automatisch - eine Entsprechung der jeweils bezeichneten Brandmelder 10. Im gezeigten Beispiel ergeben sich also die folgenden Entsprechungen: "M1" entspricht "MA", "M2" entspricht "MB", "M3" entspricht "MC", "M4" entspricht "MD" und "M5" entspricht ME". Diese festgestellten Entsprechungen können kurz auch als "M1=MA" usw. geschrieben werden.

Damit sind - abgesehen von der eventuellen manuellen Auslösung genau eines Brandmelders 10 im Falle einer notwendigen Auflösung einer Mehrdeutigkeit durchgehend automatisch - alle von dem Brandmeldesystem umfassten Brandmelder 10 identifiziert, indem jetzt eine eindeutige Entsprechung zwischen den durch eine jeweilige Bezeichnung (zum Beispiel eine Busadresse) referenzierten realen Brandmeldern 10 und den Bezeichnungen der nach dem Floorplan vorgesehenen Brandmelder 10 vorliegt.

Die Darstellung in FIG 6 zeigt abschließend in schematisch sehr stark vereinfachter Form ein Computerprogramm 50. Die von dem Computerprogramm 50 umfassten Computerprogrammanweisungen bewirken bei einer Ausführung durch einen Computer eine Ausführung des hier vorgeschlagenen Verfahrens, ggf. mit einzelnen oder mehreren vorteilhaften Ausführungsformen. Als ausführender Computer kommt die Zentrale 12 des Brandmeldesystems oder eine Zentrale aus einer Gruppe mehrerer Zentralen in Betracht. Die Zentrale hat oder erhält mittelbar oder unmittelbar Zugriff auf die Floorplan-Daten. Als Computer kommt ebenso ein an das Brandmeldesystem angeschlossener Computer oder dergleichen - wie eingangs erwähnt - in Betracht. Ein solches Gerät - nicht gezeigt - wird zum Beispiel direkt an die Zentrale 12 angeschlossen oder durch Anschluss an die Übertragungsleitung 14 mittelbar an die Zentrale 12 angeschlossen.

Das Computerprogramm 50 umfasst einzelne Schritte, die jeweils zumindest eine Computerprogrammanweisung - nicht gezeigt - umfassen und im Rahmen des Verfahrens eine funktionale Einheit bilden oder zumindest funktional zusammengehörig sind.

Ein erster Schritt 52 des Computerprogramms 50 ist zur Ermittlung der Abstandsdatensätze 22 bestimmt. Ein zweiter Schritt 54 des Computerprogramms 50 ist zur Ermittlung der Distanzdatensätze 32 und der Brandmelderabfolge 34 bestimmt. Ein dritter Schritt 56 des Computerprogramms 50 ist zur Erzeugung eines Graphen 40, 42 auf Basis der Abstandsdatensätze 22 und der Distanzdatensätze 32 sowie einer Ermittlung einer Menge potenzieller Anschlussreihenfolgen 44, 46 bestimmt. Die Reihenfolge der ersten beiden Schritte 52, 54 kann auch vertauscht sein. Die ersten beiden Schritte 52, 54 können auch - auf verschiedenen Geräten - gleichzeitig oder quasi-gleichzeitig ausgeführt werden. Zudem können die ersten beiden Schritte 52, 54 in den dritten Schritt 56 integriert sein.

Ein vierter Schritt 58 des Computerprogramms 50 ist zur Ermittlung einer zu der Brandmelderabfolge 34 passenden potenziellen Anschlussreihenfolge 44, 46 bestimmt.

Ein fünfter Schritt 60 des Computerprogramms 50 ist schließlich zur Ausgabe, zur Weiterleitung oder allgemein zur Zurverfügungstellung einer aufgrund der als passend ermittelten potenziellen Anschlussreihenfolge 44, 46 resultierenden Entsprechung bestimmt. Die Entsprechung besteht in einer Entsprechung der von der Brandmelderabfolge 34 einerseits und der ermittelten Anschlussreihenfolge 44, 46 andererseits umfassten Bezeichnungen in deren Reihenfolge innerhalb der Brandmelderabfolge 34 bzw. der ermittelten Anschlussreihenfolge 44, 46. Es werden also zum Beispiel die Anschlussreihenfolge und die davon umfassten Bezeichnungen einerseits sowie die als passend ermittelte potenzielle Anschlussreihenfolge 44, 46 und die wiederum davon umfassten Bezeichnungen in der jeweiligen Reihenfolge ausgegeben, weitergeleitet, zur Verfügung gestellt oder dergleichen.

Innerhalb des vierten Schritts 58 und im Rahmen der dort erfolgenden Ermittlung einer zu der Brandmelderabfolge 34 passenden potenziellen Anschlussreihenfolge 44, 46 erfolgt ggf. eine manuelle Aktivierung eines Brandmelders 10. Bis auf dieses manuelle Aktivieren eines Brandmelders 10 laufen alle Schritte des Verfahrens und damit alle Schritte 52-60 des Computerprogramms 50 automatisch ab. Der manuell zu aktivierende Brandmelder 10 wird einem Verwender des Verfahrens angezeigt. Die Ermittlung des manuell zu aktivierenden Brandmelders 10 erfolgt ebenfalls automatisch (im Rahmen des vierten Schritts 58 des Computerprogramms 50) und auch die Anzeige des manuell zu aktivierenden Brandmelders 10 erfolgt automatisch (ebenfalls im Rahmen dieses vierten Schritts 58 des Computerprogramms 50).

Obwohl die Erfindung im Detail durch das Ausführungsbeispiel näher illustriert und beschrieben wurde, so ist die Erfindung nicht durch das oder die offenbarten Beispiele eingeschränkt und andere Variationen können vom Fachmann hieraus abgeleitet werden, ohne den Schutzumfang der Erfindung zu verlassen.

Einzelne im Vordergrund stehende Aspekte der hier eingereichten Beschreibung lassen sich damit kurz wie folgt zusammenfassen: Angegeben wird ein Verfahren zur automatischen Identifikation von an eine Übertragungsleitung 14 angeschlossenen Brandmeldern 10 eines Brandmeldesystems durch Auswertung von sogenannten Floorplan-Daten einerseits und Messungen entlang der Übertragungsleitung 14 andererseits. Das Brandmeldesystem umfasst als Geräte eine Zentrale 12 und die über eine Übertragungsleitung 14 an die Zentrale 12 angeschlossenen Brandmelder 10 sowie die Übertragungsleitung 14. Die automatische Identifikation der Brandmelder 10 basiert auf Abständen zwischen den Geräten 10, 12 einerseits und Distanzen zwischen den Geräten 10, 12 andererseits. Die Abstände liegen in Form von Floorplan-Daten vor oder werden auf Basis von Floorplan-Daten im Rahmen des Verfahrens ermittelt. Die Distanzen werden messtechnisch entlang der Übertragungsleitung 14 ermittelt und im Rahmen dieser Messung wird eine Brandmelderabfolge 34 ermittelt. Mittels der Abstände und der Distanzen wird ein Graph 40, 42 mit einer Menge potenzieller Anschlussreihenfolgen 44, 46 erzeugt. Die Brandmelderabfolge 34 sowie die oder jede potenzielle Anschlussreihenfolge 44, 46 umfassen Bezeichnungen, welche jeweils einen an die Übertragungsleitung 14 angeschlossenen Brandmelder 10 bzw. einen nach den Floorplan-Daten vorgesehenen Brandmelder 10 referenzieren. Aus der Menge potenzieller Anschlussreihenfolgen 44, 46 wird eine zu der Brandmelderabfolge 34 passende potenzielle Anschlussreihenfolge 44, 46 ermittelt. Aufgrund der als passend ermittelten potenziellen Anschlussreihenfolge 44, 46 resultiert eine Entsprechung der von der Brandmelderabfolge 34 einerseits und der ermittelten Anschlussreihenfolge 44, 46 andererseits umfassten Bezeichnungen in deren Reihenfolge innerhalb der Brandmelderabfolge 34 bzw. der ermittelten Anschlussreihenfolge 44, 46. Diese ermittelte Entsprechung stellt die Identifikation der Brandmelder 10 dar.

## Patentansprüche

1. Verfahren zur automatischen Identifikation von Brandmeldern (10) in einem Brandmeldesystem und in einem Gebäude, wobei das Brandmeldesystem als Geräte eine Zentrale (12) sowie über eine Übertragungsleitung (14) an die Zentrale (12) angeschlossene Brandmelder (10) und die Übertragungsleitung (14) umfasst, **dadurch gekennzeichnet,**
- **dass** die automatische Identifikation auf Luftlinienabständen zwischen den Geräten (10, 12) einerseits und Leitungsdistanzen zwischen den Geräten (10, 12) andererseits basiert,
- **dass** die Luftlinienabstände in Form von Floorplan-Daten vorliegen oder auf Basis von Floorplan-Daten im Rahmen des Verfahrens ermittelt werden,
- **dass** die Leitungsdistanzen messtechnisch entlang der Übertragungsleitung (14) mittels Widerstandsmessungen beim sequentiellen Anschalten der Brandmelder (10) an die Übertragungsleitung (14) ermittelt werden und aufgrund der Leitungsdistanzen eine Brandmelderabfolge (34) ermittelt wird, wobei der Anschluss der Geräte (10, 12) an die Übertragungsleitung (14) eine Anschlussreihenfolge festlegt und sich aufgrund der Anschlussreihenfolge die Brandmelderabfolge (34) ergibt,
- **dass** mittels der Luftlinienabstände und der Leitungsdistanzen ein Graph (40, 42) mit einer Menge potenzieller Anschlussreihenfolgen (44, 46) erzeugt wird,
- **dass** die Brandmelderabfolge (34) sowie die oder jede potenzielle Anschlussreihenfolge (44, 46) Bezeichnungen umfassen, welche jeweils einen an die Übertragungsleitung (14) angeschlossenen Brandmelder (10) bzw. einen nach den Floorplan-Daten vorgesehenen Brandmelder referenzieren,
-
- **dass** aus der Menge potenzieller Anschlussreihenfolgen (44, 46) eine zu der Brandmelderabfolge (34) passende potenzielle Anschlussreihenfolge (44, 46) ermittelt wird, indem in einer Mehrzahl potenzieller Anschlussreihenfolgen (44, 46) ein auf genau einer Ebene der potenziellen Anschlussreihenfolgen (44, 46) genau einmal vorkommender Brandmelder (10) manuell ausgelöst wird und eine aufgrund einer solchen Auslösung von dem ausgelösten Brandmelder (10) zurückgemeldete Bezeichnung an der durch die jeweilige Ebene in der Anschlussreihenfolge (44, 46) bezeichneten
Position in der Brandmelderabfolge (34) gesucht wird,
- **dass** aufgrund der als passend ermittelten potenziellen Anschlussreihenfolge (44, 46) eine Entsprechung der von der Brandmelderabfolge (34) einerseits und der ermittelten Anschlussreihenfolge (44, 46) andererseits umfassten Bezeichnungen in deren Reihenfolge innerhalb der Brandmelderabfolge (34) bzw. der ermittelten Anschlussreihenfolge (44, 46) resultiert und
- **dass** diese Entsprechung die Identifikation der Brandmelder (10) darstellt.

2. Verfahren nach Anspruch 1,
- wobei für jedes Gerät (10, 12) des Brandmeldesystems eine symbolische und im Rahmen des Verfahrens verwendete Bezeichnung vorliegt,
- wobei Abstandsdatensätze (22) vorliegen oder im Rahmen des Verfahrens erzeugt werden, welche die symbolischen Bezeichnungen jeweils zweier Geräte (10, 12) des Brandmeldesystems sowie einen Luftlinienabstand zwischen den jeweiligen Geräten (10, 12) umfassen,
- wobei jeder Abstandsdatensatz (22) die Bezeichnungen der jeweiligen Geräte (10, 12) als Anfangs- und Endgerät umfasst,
- wobei entlang der Übertragungsleitung (14) messtechnisch Leitungsdistanzen zwischen den Geräten (10, 12) des Brandmeldesystems ermittelt und in der Reihenfolge der Messung entlang der Übertragungsleitung (14) als Distanzdatensätze (32) gespeichert werden,
- wobei im Rahmen des Verfahrens auf Basis der Abstandsdatensätze (22) und der Distanzdatensätze (32) ein Graph (40, 42) erzeugt wird und
- wobei der Graph (40, 42) die oder jede potenzielle Anschlussreihenfolge (44, 46) umfasst.

3. Verfahren nach Anspruch 2,
- wobei zum Erzeugen des Graphen (40, 42) in einem ersten Schritt in dem Graph (40, 42) ein die Zentrale (12) repräsentierender Knoten angelegt und mit der symbolischen Bezeichnung der Zentrale (12) bezeichnet wird,
- wobei die Distanzdatensätze (32) entsprechend ihrer Reihenfolge nacheinander abgearbeitet werden,
- wobei zu dem jeweils betrachteten Distanzdatensatz (32) und der Bezeichnung des zuletzt angelegten Knotens passende Abstandsdatensätze (22) gesucht werden,
- wobei für jeden gefundenen Abstandsdatensatz (22) in dem Graph (40) ein neuer Knoten mit der Bezeichnung des Zielgeräts des jeweiligen Abstandsdatensatzes (22) angelegt wird und mit dem im vorangehenden Schritt angelegten Knoten verbunden wird,
- wobei das Verfahren mit jeweils einem neuen Schritt mit der Abarbeitung der Distanzdatensätze (32) fortgesetzt wird, bis alle Distanzdatensätze (32) abgearbeitet sind.

4. Verfahren nach einem der Ansprüche 1 bis 3, wobei die messtechnische Ermittlung der Leitungsdistanzen in genau einer Messrichtung erfolgt.

5. Verfahren nach einem der Ansprüche 1 bis 3, wobei die messtechnische Ermittlung der Leitungsdistanzen ausgehend von der Zentrale (12) zumindest abschnittweise in einer ersten Messrichtung und, ebenso ausgehend von der Zentrale (12), zumindest abschnittweise in einer der ersten Messrichtung entgegengesetzten zweiten Messrichtung erfolgt und wobei mit den Messungen in der ersten Messrichtung und der zweiten Messrichtung insgesamt alle Brandmelder (10) zumindest einmal erfasst werden.

6. Verfahren nach Anspruch 5,
- wobei bei Distanzmessungen entlang der ersten Messrichtung Leitungsdistanzen zwischen im Wesentlichen einer ersten Hälfte der von dem Brandmeldesystem umfassten Brandmelder (10) und
- bei Distanzmessungen entlang der zweiten Messrichtung Leitungsdistanzen zwischen der verbleibenden zweiten Hälfte der von dem Brandmeldesystem umfassten Brandmelder (10) ermittelt werden.

7. Computerprogramm (50) mit Computerprogrammanweisungen, die bei der Ausführung durch einen Computer diesen veranlassen, das Verfahren nach einem der vorangehenden Verfahrensansprüche auszuführen, abgesehen von der eventuellen manuellen Auslösung genau eines Brandmelders (10) im Falle einer notwendigen Auflösung einer Mehrdeutigkeit.

8. Computerprogrammprodukt, umfassend Befehle oder elektronisch auslesbare Steuersignale, die bei der Ausführung durch einen Computer diesen veranlassen, das Verfahren nach einem der vorangehenden Verfahrensansprüche auszuführen, abgesehen von der eventuellen manuellen Auslösung genau eines Brandmelders (10) im Falle einer notwendigen Auflösung einer Mehrdeutigkeit.

9. Vorrichtung mit einem Speicher und einer Verarbeitungseinheit, welche zur Funktion als Zentrale (12) in einem Brandmeldesystem bestimmt und eingerichtet ist, wobei in deren Speicher ein Computerprogramm (50) nach Anspruch 7 geladen ist und wobei die Vorrichtung konfiguriert ist, dass sie das Computerprogramm (50) im Betrieb ausführt.

## Claims

1. Method for automatic identification of fire detectors (10) in a fire alarm system and in a building, wherein the fire alarm system as its devices comprises a panel (12) as well as fire detectors (10) connected via a transmission line (14) to the panel (12) and the transmission line (14), **characterised in that**
- the automatic identification is based on straight-line distances between the devices (10, 12) on the one hand and cable lengths between the devices (10, 12) on the other hand,
- the straight-line distances are available in the form of floor plan data or are determined on the basis of floor plan data as part of the method,
- the cable lengths are determined by measurement along the transmission line (14) by means of resistance measurements during sequential switching-on of the fire detectors (10) on the transmission line (14) and as a result of the cable lengths a fire detector sequence (34) is determined, wherein the connection of the devices (10, 12) to the transmission line (14) defines a connection order and the fire detector sequence (34) is produced as a result of the connection order,
- by means of the straight-line distances and the cable lengths a graph (40, 42) with a set of potential connection orders (44, 46) is created,
- the fire detector sequence (34), as well as the or each potential connection order (44, 46), comprise designations, which in each case reference a fire detector (10) connected to the transmission line (14) or a fire detector provided according to the floor plan data,
- a potential connection order (44, 46) matching the fire detector sequence (34) is determined from the set of potential connection orders (44, 46) **in that**, in a plurality of potential connection orders (44, 46), a fire detector (10) occurring precisely once at precisely one level of the potential connection orders (44, 46) is triggered manually and a designation returned as a result of such a triggering from the triggered fire detector (10) at the position in the fire detector sequence (34) designated by the respective level in the connection order (44, 46) is sought,
- as a result of the potential connection orders (44, 46) determined as matching, a correspondence of the designations included in the fire detector sequence (34) on the one hand and the connection order (44, 46) determined on the other hand in their order within the fire detector sequence (34) or the connection order (44, 46) determined results and
- this correspondence represents the identification of the fire detectors (10).

2. Method according to claim 1,
- wherein, for each device (10, 12) of the fire alarm system, a designation that is symbolic and used as part of the method is available,
- wherein spacing data records (22) are available or are created as part of the method, which comprise the symbolic designations of two devices (10, 12) of the fire alarm system in each case as well as a straight-line distance between the respective devices (10, 12),
- wherein each spacing data record (22) comprises the designations of the respective devices (10, 12) as beginning and end device,
- wherein cable lengths between the devices (10, 12) of the fire alarm system along the transmission line (14) are determined by measurement and stored in the order of the measurement along the transmission line (14) as distance data records (32),
- wherein, as part of the method, on the basis of the spacing data records (22) and the distance data records (32) a graph (40, 42) is created and
- wherein the graph (40, 42) comprises the or each potential connection order (44, 46).

3. Method according to claim 2,
- wherein, for creation of the graph (40, 42), in a first step a node (12) representing the panel is set up in the graph (40, 42) and is designated with the symbolic designation of the panel (12),
- wherein the distance data records (32) are processed one after the other according to their order,
- wherein matching spacing data records (22) are sought for the distance data record (32) and the designation of the last node set up in each case,
- wherein, for each spacing data record (22) found, a new node with the designation of the target device of the respective spacing data record (22) is set up in the graph (40) and linked to the node set up in the preceding step,
- wherein the method is continued with a new step in each case with the processing of the distance data records (32) until all distance data records (32) are processed.

4. Method according to one of claims 1 to 3,
wherein the determination of the cable lengths by measurement is undertaken in precisely one measurement direction.

5. Method according to one of claims 1 to 3, wherein the determination of the cable lengths by measurement is undertaken starting from the panel (12), at least in sections, in a first measurement direction and, likewise starting from the panel (12), at least in sections, in a second measurement direction opposite to the first measurement direction and wherein with the measurements in the first measurement direction and the second measurement direction overall all fire detectors (10) are acquired at least once.

6. Method according to claim 5,
- wherein, for distance measurements along the first measurement direction, cable lengths between essentially a first half of the fire detectors (10) included in the fire alarm system and
- wherein, for distance measurements along the second measurement direction, cable lengths between the remaining second half of the fire detectors (10) included in the fire alarm system are determined.

7. Computer program (50) with computer program instructions, which, when executed by a computer, cause said computer to carry out the method according to one of the preceding method claims, irrespective of the possible manual triggering of precisely one fire detector (10) in the event of a necessary resolution of an ambiguity.

8. Computer program product, comprising commands or electrically readable control signals, which, when executed by a computer, cause said computer to carry out the method according to one of the preceding method claims irrespective of the possible manual triggering of precisely one fire detector (10) in the event of a necessary resolution of an ambiguity.

9. Apparatus with a memory and a processing unit, which is intended and configured to function as a panel (12) in a fire alarm system, wherein a computer program (50) according to claim 7 is loaded into its memory and wherein the apparatus executes the computer program (50) when in operation.

## Revendications

1. Procédé d'identification automatique de détecteurs d'incendie (10) dans un système de détection d'incendie et dans un bâtiment, dans lequel le système de détection d'incendie comprend en tant qu'appareils, une centrale (12) ainsi que des détecteurs d'incendie (10) raccordés à la centrale (12) par une ligne de transmission (14), et la ligne de transmission (14), **caractérisé en ce que**
- l'identification automatique est basée sur des écarts de ligne aérienne entre les appareils (10, 12) d'une part et des distances de ligne entre les appareils (10, 12) d'autre part,
- que les écarts de ligne aérienne sont sous forme de données de plan de sol ou déterminés en se basant sur des données de plans de sol dans le cadre du procédé,
- que les distances de ligne sont déterminées par technique de mesure le long de la ligne de transmission (14) au moyen de mesures de la résistance lors de la connexion séquentielle des détecteurs d'incendie (10) à la ligne de transmission (14), et une suite de détecteurs d'incendie (34) est déterminée par les distances de ligne, dans lequel le raccordement des appareils (10, 12) à la ligne de transmission (14) détermine une séquence de raccordement et la suite de détecteurs d'incendie (34) est fournie par la séquence de raccordement,
- qu'un graphique (40, 42) avec une quantité de séquences de raccordement (44, 46) potentielles est produit au moyen des distances de lignes aériennes et des distances de ligne,
- que la suite de détecteurs d'incendie (34) ainsi que la ou chaque séquence de raccordement (44, 46) potentielle comprend des désignations qui référencent respectivement un détecteur d'incendie (10), respectivement un détecteur d'incendie prévu selon les données de plan de sol, raccordé à la ligne de transmission (14),
- qu'à partir de la quantité de séquences de raccordement (44, 46) potentielles, une séquence de raccordement (44, 46) potentielle adaptée à la suite de détecteurs d'incendie (34) est déterminée, **en ce que** parmi une pluralité de séquences de raccordement (44, 46) potentielles, un détecteur d'incendie (10) présent précisément une fois sur précisément un plan des séquences de raccordement (44, 46) est déclenché manuellement, et une désignation renvoyée par le détecteur d'incendie (10) déclenché du fait d'un tel déclenchement est recherchée sur la position dans la suite de détecteurs d'incendie (34) désignée par le plan respectif dans la séquence de raccordement (44, 46),
- que du fait de la séquence de raccordement (44, 46) potentielle déterminée comme étant adaptée, il résulte une correspondance des désignations comprises d'une part par la suite de détecteurs d'incendie (34) et d'autre part par la séquence de détecteurs d'incendie (44, 46) dans leur ordre à l'intérieur de la suite de détecteurs d'incendie (34) respectivement de la séquence de raccordement (44, 46) déterminée et
- que cette correspondance représente l'identification des détecteurs d'incendie (10).

2. Procédé selon la revendication 1,
- dans lequel il existe pour chaque appareil (10, 12) du système de détection d'incendie, une désignation symbolique et employée dans le cadre du procédé,
- dans lequel des jeux de données d'écart (22) sont présents ou produits dans le cadre du procédé, lesquels comprennent les désignations symboliques de respectivement deux appareils (10, 12) du système de détection d'incendie ainsi qu'une distance de ligne aérienne entre les appareils (10 ; 12) respectifs,
- dans lequel chaque jeu de données d'écart (22) comprend les désignations des appareils respectifs (10, 12) en tant qu'appareil de début et de fin,
- dans lequel le long de la ligne de transmission (14), des distances de lignes entre les appareils (10, 12) du système de détection d'incendie sont déterminées par technique de mesure et sont enregistrées dans l'ordre de mesure le long de la ligne de transmission (14) en tant que jeux de données de distance (32),
- dans lequel dans le cadre du procédé, un graphique (40, 42) est produit en se basant sur les jeux de données d'écart (22) et les jeux de données de distance (32),
- dans lequel le graphique (40, 42) comprend la ou chaque séquence de raccordement (44, 46) potentielle.

3. Procédé selon la revendication 2,
- dans lequel, au cours d'une première étape, pour produire le graphique (40, 42), un premier nœud représentant la centrale (12) est créé dans le graphique (40, 42) et désigné par la désignation symbolique de la centrale (12),
- dans lequel les jeux de données de distance (32) sont traités l'un après l'autre selon leur ordre,
- dans lequel des jeux de données d'écart (22) adaptés sont cherchés pour le jeu de données de distance (32) respectif pris en compte et pour la désignation du nœud créé en dernier,
- dans lequel un nouveau nœud est créé avec la désignation de l'appareil cible du jeu de données d'écart (22) respectif, pour chaque jeu de données d'écart (22) trouvé dans le graphique (40) et relié au nœud créé à l'étape précédente,
- dans lequel le procédé est poursuivi avec une nouvelle étape respective avec le traitement des jeux de données de distance (32), jusqu'à ce que tous les jeux de données de distance (32) soient traités.

4. Procédé selon l'une des revendications 1 à 3,
dans lequel la détermination par technique de mesure des distances de ligne s'effectue dans précisément un sens de mesure.

5. Procédé selon l'une des revendications 1 à 3,
dans lequel la détermination par technique de mesure des distances de ligne s'effectue en partant de la centrale (12), au moins par tronçons dans un premier sens de mesure et, également en partant de la centrale (12), au moins par tronçons dans un second sens de mesure opposé au premier sens de mesure, et dans lequel avec les mesures dans le premier sens de mesure et le second sens de mesure, la totalité des détecteurs d'incendie (10) sont au moins répertoriés une fois.

6. Procédé selon la revendication 5,
- dans lequel, avec les mesures de distance le long du premier sens de mesure, des distances de ligne entre essentiellement une première moitié des détecteurs d'incendie (10) compris par le système de détection d'incendie sont déterminées, et
- avec les mesures de distance le long du second sens de mesure, des distances de ligne entre la deuxième moitié restante des détecteurs d'incendie (10) compris par le système de détection d'incendie sont déterminées.

7. Programme informatique (50) comprenant des instructions de programme informatique, qui lors de l'exécution par un ordinateur font exécuter à celui-ci le procédé selon l'une des revendications de procédé précédentes, à l'exception du déclenchement manuel éventuel de précisément un détecteur d'incendie (10) en cas de résolution nécessaire d'une ambiguïté.

8. Produit de programme informatique, comprenant des commandes ou des signaux de pilotage lisibles de manière électronique qui, lors de l'exécution par un ordinateur, font exécuter à celui-ci le procédé selon l'une des revendications de procédé précédentes, à l'exception du déclenchement manuel éventuel de précisément un détecteur d'incendie (10) en cas de résolution nécessaire d'une ambiguïté.

9. Dispositif comprenant une mémoire et une unité de traitement, lequel est destiné à fonctionner en tant que centrale (12) dans un système de détection d'incendie et équipé dans ce but, dans lequel un programme informatique (50) selon la revendication 7 est chargé dans sa mémoire, et dans lequel le dispositif est configuré pour exécuter le programme informatique (50) en fonctionnement.
